# EUROPÄISCHE PATENTSCHRIFT

(11) **EP 1 684 873 B1**
(45) Veröffentlichungstag und Bekanntmachung des Hinweises auf die Patenterteilung: **23.01.2008**
(21) Anmeldenummer: 04790768.8
(22) Anmeldetag: 22.10.2004
(51) Int. Cl.: A62B 17/00, A41D 13/00, A41D 19/00

(54) **BEKLEIDUNGSSTÜCK MIT ABDICHTANORDNUNG SOWIE VERFAHREN ZUR HERSTELLUNG DESSELBEN**
PIECE OF CLOTHING PROVIDED WITH A SEALING ARRANGEMENT AND METHOD FOR THE PRODUCTION THEREOF
VETEMENT A SYSTEME D'ETANCHEITE ET PROCEDE POUR LE PRODUIRE

(30) Priorität: 24.10.2003 DE 10349616
(43) Veröffentlichungstag der Anmeldung: 02.08.2006
(73) Patentinhaber: W.L. Gore & Associates GmbH, 85640 Putzbrunn (DE)
(72) Erfinder: AUMANN, Johann, 83052 Bruckmühl (DE)
(74) Vertreter: Klunker . Schmitt-Nilson . Hirsch
(86) Internationale Anmeldenummer: PCT/EP2004/011976
(87) Internationale Veröffentlichungsnummer: WO 2005/039700

(56) Entgegenhaltungen:
- EP-A- 0 906 730
- WO-A1-94/17992
- GB-A- 2 099 286
- US-A- 5 090 057
- US-A- 5 539 928

## Beschreibung

Die vorliegende Erfindung betrifft ein Bekleidungsstück mit einer Abdichtanordnung zum flüssigkeitsdichten Abdichten eines ersten Bekleidungsstücks gegen ein zweites Bekleidungsstück. Insbesondere betrifft die Erfindung einen Handschuh mit einer Abdichtanordnung zum flüssigkeitsdichten Abdichten eines Stulpenbereiches des Handschuhs gegen einen Ärmelbereich einer Jacke. Ferner betrifft die Erfindung eine Kleidungsanordnung, welche ein erstes, erfindungsgemäßes Bekleidungsstück und ein zweites, mit diesem verbundenes Bekleidungsstück umfasst. Schließlich betrifft die Erfindung ein Verfahren zur Fertigung eines erfindungsgemäßen Bekleidungsstückes.

Aus der US-A-5 682 613 ist ein wasserdichter, wasserdampfdurchlässiger Handschuh bekannt. Der Handschuh ist aus einer mehrschichtigen Laminatstruktur gefertigt, bei der sich zwischen einer äußeren Lage und einer inneren Lage eine wasserdichte, wasserdampfdurchlässige Funktionsschicht befindet. Um im Bereich einer Stulpe des Handschuhs ein Eindringen von Wasser in den Handschuh zu vermeiden, ist der Handschuh im Bereich der Stulpe mit einem Klettband - versehen. Mit Hilfe dieses Klettbandes kann die Stulpe gegen das Handgelenk eines den Handschuh tragenden Trägers gepresst werden. Dadurch wird ein Eindringen von Wasser in diesem Bereich zwar reduziert, kann jedoch nicht vollständig vermieden werden.

Die mangelnde Dichtigkeit im Bereich der Stulpe ergibt sich einerseits daraus, dass die Stulpe durch das Klettband aus Gründen der Bequemlichkeit nicht sehr fest gegen das Handgelenk des Trägers gepresst werden kann. Insbesondere wenn der Träger sein Handgelenk bewegt, kann es zur Bildung von Kanälen zwischen der Stulpe und dem Handgelenk kommen, durch die Wasser in den Handschuh eindringen kann. Andererseits ist selbst bei einem sehr strammen Anziehen der Stulpe gegen das Handgelenk keine ausreichende Dichtigkeit gewährleistet. Zwar wird die innere Lage des Handschuhs fest an das Handgelenk des Trägers angepresst, diese innere Lage ist selbst jedoch nicht wasserdicht, so dass Wasser, insbesondere durch die Wirkung von Kapillarkräften in der inneren Lage, in den Handschuh eindringen kann.

In der US 6 523 181 A B2 ist ein Schutzhandschuh aus einem flüssigkeitsdichten Material offenbart. In die Stulpe des Handschuhes ist eine steife Manschette eingearbeitet, über die der Ärmel eines Schutzanzuges gestülpt werden kann. Dadurch wird eine gute Dichtigkeit gegenüber Wasser oder Chemikalien erreicht. Allerdings ist der Schutzhandschuh aus einem wasserdampfundurchlässigen, einlagigen Material gefertigt, was beim Träger zu unangenehmer Schweißbildung führen kann.

Das deutsche Gebrauchsmuster DE 92 14 949 U offenbart eine Vorrichtung zum Abdichten eines Bekleidungsstücks gegenüber einem weiteren Bekleidungsstück, bei dem in einem Überlappungsbereich zwischen den beiden Bekleidungsstücken eine im Umfang volumenmäßig erweiterbare Dichtungseinrichtung vorgesehen ist. Am Beispiel eines Handschuhs veranschaulicht ist im Bereich der Stulpe ein ringförmiger Dichtungskörper ausgebildet, welcher aufgepumpt werden kann und somit seinen Umfang vergrößert. In der praktischen Anwendung zieht der Träger zunächst eine Jacke an, dann wird der Handschuh über das Handgelenk des Trägers gezogen, anschließend wird ein Ärmelbereich der Jacke über den Stulpenbereich des Handschuhs gestülpt. Dann wird der Dichtungskörper aufgeblasen.

Dabei erweitert der Dichtungskörper seinen Umfang und drückt von innen gegen den Ärmel der Jacke. Hierdurch kommt es zu einer Abdichtung zwischen dem Dichtungskörper und dem Ärmel. Es hat sich jedoch herausgestellt, dass Wasser weiterhin zwischen dem Dichtungskörper und dem Stulpenbereich eindringen kann.

Aus der DE 196 01 561 C1 ist ein mit einer Funktionslage wasserdicht gemachter Motorradfahrerhandschuh bekannt, der eine Stulpe aufweist, die bei angezogenem Handschuh über die Außenseite eines Jackenärmelendbereichs gezogen werden kann. Damit soll erreicht werden, dass beim Motorradfahren im Regen kein Regenwasser zwischen die Handschuhstulpe und den Jackenärmel gelangt. Um zu vermeiden, dass dann, wenn der Motorradfahrer langsam fährt oder steht, am Jackenärmel Richtung Handschuh herablaufendes und dadurch zwischen Stulpe und Jackenärmelendbereich gelangendes Regenwasser zur Handschuhinnenseite vordringen kann, ist an dem offenen Stulpenende an dessen Obermaterial ein röhrenartiger V-förmiger Funktionslagenansatz befestigt, der auf der Innenseite der Stulpe höher hinaufreicht als das am Stulpenobermaterial befestigte Ende dieses Funktionslagenansatzes, wobei der V-Bereich eine Rinne für das Aufnehmen des Jackenärmelendbereichs bildet, in dem sich am Jackenärmel herablaufendes Regenwasser sammeln kann. Dadurch, dass der innere Rinnenrand höher liegt als der äußere Rinnenrand, kann sich in der Rinne sammelndes Wasser über den tiefer liegenden Rinnenrand ablaufen, bevor es bis zum inneren Rinnenrand ansteigen und über diesen hinüber zur Innenseite des Handschuhs laufen kann. Hier wird also das Eindringen von Wasser von der Außenseite des Handschuhs zu dessen Innenseite nicht über eine flüssigkeitsdichte Abdichtung sondern über einen Überlaufschutz erreicht.

Ein solcher nicht dichter Überlaufschutz hilft aber nicht gegen das Eindringen von Wasser zur Innenseite eines Bekleidungsstücks, wie eines Handschuhs, wenn es sich nicht lediglich um an einem Bekleidungsstück herab laufendes Waser handelt, sondern wenn sich das Bekleidungsstück im Wasser befindet, weil es eine in Wasser befindliche Person, z.B. Rettungsperson, trägt.

Die US 5 090 057 A offenbart ein die Merkmalen des Oberbegriffs des Patentanspruchs 1 aufweisendes Bekleidungsstück mit mit einer flüssigkeitsdichten Funktionslage, auf deren einer Seite eine äußere Materiallage und auf deren anderer Seite eine innere Materiallage angeordnet sind. Dieses Bekleidungsstück ist in einem Überlappungsbereich mit einer ein ringförmiges Abdichtglied aufweisenden Abdichtanordnung versehen. Diese ist ausgebildet zum flüssigkeitsdichten Abdichten gegen ein Gegenbekleidungsstück, wenn das Gegenbekleidungsstück in einer das Bekleidungsstück überlappenden Weise angeordnet ist. Zu diesem Zweck ist in einem sich axial erstreckenden ringförmigen Teil des Überlappungsbereichs des Bekleidungsstücks die flüssigkeitsdichte Funktionslage auf einer ihrer Seiten von der inneren Materiallage frei gehalten und dort mit dem ringförmigen Abdichtglied der Abdichtanordnung versehen ist, wobei das Abdichtglied mit einem flüssigkeitsdichten Material aufgebaut ist. Das Abdichtglied ist an einem ersten radialen Umfang an der Funktionslage befestigt und weist an einem von der Funktionslage radial abgelegenen zweiten radialen Umfang wenigstens eine für das abdichtende Anliegen an dem Gegenbekleidungsstück ausgebildete freie Abdichtfläche auf, die durch einen in sich geschlossenen Umfangsbereich gebildet und von Material der inneren Materiallage frei ist. Bei dem Bekleidungsstück dieser Druckschrift handelt es sich um eine Feuerwehrhose, deren untere Hosenbeinenden je gegenüber dem unteren Ende einer nach unten umgeschlagenen Stulpe eines Feuerwehrstiefels in lösbarer Weise abgedichtet werden sollen. Dabei ist das Abdichtglied am unteren Ende des Hosenbeins durch einen an dem untere freie Ende der Funktionslage befestigten Ring mit einem Längsschnittprofil in Form zweier einander benachbarter, zur Innenseite des Hosenbeins je offener Ringe ausgebildet. Das untere Ende der nach außen umgeschlagenen Stulpe eines jeden der beiden Stiefel ist mit einem komplementären Längsschnittprofil versehen, derart, dass Ringlippenteile der offenen Ringe des am jeweiligen Hosenbein vorgesehenen Abdichtgliedes in den je gegenüberliegenden offenen Ring an der Stiefelstulpe einrasten können und umgekehrt.

Der vorliegenden Erfindung liegt die Aufgabe zugrunde, ein mehrere Materiallagen aufweisendes Bekleidungsstück bzw. eine Kleidungsanordnung sowie ein diesbezügliches Fertigungsverfahren bereitzustellen, wobei mittels einer Abdichtanordnung eine sichere, flüssigkeitsdichte Abdichtung eines ersten Bekleidungsstücks gegen ein zweites Bekleidungsstück auch dann ermöglicht wird, wenn die beiden gegeneinander abzudichtenden Bekleidungsstücke selbst oder deren Abdichtglieder nur relativ wenig Eigensteifigkeit haben.

Diese Aufgabe wird durch ein Bekleidungsstück gemäß Anspruch 1, durch eine Kleidungsanordnung gemäß Anspruch 20 sowie durch ein Fertigungsverfahren gemäß Anspruch 21 gelöst. Ausführungsformen und Weiterbildungen sind in den abhängigen Ansprüchen angegeben.

Das erfindungsgemäße Bekleidungsstück ist mit einer Abdichtanordnung versehen, welche ein flüssigkeitsdichtes Abdichten dieses ersten Bekleidungsstücks gegen ein zweites Bekleidungsstück ermöglicht. Dabei können das erste und das zweite Bekleidungsstück sowohl als zwei verschiedene Bekleidungsstücke bereitgestellt sein als auch dem gleichen Gesamtbekleidungsstück zugeordnet sein.

Die Erfindung schafft ein Bekleidungsstück mit einer flüssigkeitsdichten Funktionslage, auf deren einer Seite eine äußere Materiallage und auf deren anderer Seite eine innere Materiallage angeordnet sind, wobei das Bekleidungsstück in einem Überlappungsbereich mit einer ein ringförmiges Abdichtglied aufweisenden Abdichtanordnung versehen ist. Dieses Abdichtglied ist ausgebildet zum flüssigkeitsdichten Abdichten gegen ein Gegenbekleidungsstück, wenn das Gegenbekleidungsstück in einer das Bekleidungsstück überlappenden Weise angeordnet ist. In einem sich axial erstreckenden ringförmigen Teil des Überlappungsbereichs des Bekleidungsstücks ist die flüssigkeitsdichte Funktionslage auf einer ihrer Seiten von der inneren Materiallage bzw. der äußeren Materiallage frei gehalten und dort mit dem ringförmigen Abdichtglied der Abdichtanordnung versehen, wobei das Abdichtglied mit einem flüssigkeitsdichten Material aufgebaut ist. Das Abdichtglied ist an einem ersten radialen Umfang an der Funktionslage befestigt und weist an einem von der Funktionslage radial abgelegenen zweiten radialen Umfang wenigstens eine für das abdichtende Anliegen an dem Gegenbekleidungsstück ausgebildete freie Abdichtfläche auf, die durch einen in sich geschlossenen Umfangsbereich gebildet und von Material der inneren Materiallage bzw. der äußeren Materiallage frei ist. Sowohl die äußere Materiallage als auch die innere Materiallage ist flüssigkeitsdurchlässig. Das Abdichtglied ist an dem ersten radialen Umfang flüssigkeitsdicht mit der Funktionslage verklebt. Die Abdichtanordnung weist im Bereich des Abdichtgliedes einen Stützring zur radialen Abstützung des Abdichtglieds auf.

Das Abdichtglied befindet sich bei einer Ausführungsform der Erfindung auf der Außenseite und bei einer anderen Ausführungsform der Erfindung auf der Innenseite der Funktionslage, je nachdem, ob das an der Abdichtung beteiligte zweite Bekleidungsstück auf der Außenseite oder der Innenseite der Funktionslage des mit der Abdichtanordnung versehenen ersten Bekleidungsstücks getragen wird.

Der Stützring ist bei einer Ausführungsform dieser Variante auf der dem Dichtglied entgegengesetzten Seite der Funktionslage angeordnet.

Bei einer Ausführungsform der Erfindung ist die Abdichtanordnung mit einer derartigen Mindeststeifigkeit versehen, dass sie bei einem abdichtenden Anliegen an dem zweiten Bekleidungsstück auch dann ausreichende radiale Anliegekräfte zwischen erstem und zweitem Bekleidungsstück aufzunehmen in der Lage ist, wenn auf die gegeneinander abzudichtenden beiden Bekleidungsstücke im Überlappungsbereich ein bestimmter Anpressdruck ausgeübt wird, um eine besonders gutes Aneinandeliegen der beiden Bekleidungsstücke in deren Überlappungsbereich und damit eine besonders gute Abdichtung zu erzielen. Dabei wird die Mindeststeifigkeit je nach Ausführungsform der Abdichtanordnung entweder alleine von dem Stützring oder von Abdichtglied und Stützring gemeinsam aufgebracht. Bei einer derartigen Ausführungsform sollte die Eigensteifigkeit der Abdichtanordnung ausreichend groß sein, um ein gänzliches oder partielles Ausweichen des Abdichtgliedes gegenüber dem Anpressdruck zwischen erstem und zweitem Bekleidungsstück in deren Überlappungsbereich zu verhindern, welches im Fall der Ausübung eines solchen Anpressdrucks eine ausreichende Abdichtung in Frage stellen könnte. Diese Eigensteifigkeit der Abdichtanordnung wird zum Teil oder gänzlich vom Stützring erbracht.

In einem ersten Beispiel ist das erste Bekleidungsstück in Form eines Handschuhs ausgebildet, wobei der Handschuh mit einer Abdichtanordnung zum flüssigkeitsdichten Abdichten eines Stulpenbereiches des Handschuhs gegen einen Ärmelbereich eines weiteren Bekleidungsstücks wie einer Jacke vorgesehen ist. Der Stulpenbereich und somit auch die Abdichtanordnung umschließen das Handgelenk des Trägers ringförmig. Die ringförmige Abdichtanordnung kann dabei schlauchförmig ausgebildet sein.

In einem zweiten Beispiel kann das Bekleidungsstück in Form eines Schuhs oder eines Füßlings ausgebildet sein, welcher durch eine ringförmige Abdichtanordnung beispielsweise zu einem Hosenbein abgedichtet wird. Weiterhin kann ein Kragenbereich beispielsweise einer Jacke durch eine ringförmige Abdichtanordnung gegen einen entsprechenden Halsbereich einer Kopfhaube oder eines Helmes abgedichtet sein. Ein weiteres Anwendungsbeispiel stellt eine Jacke dar, die in einem Hüftbereich durch eine ringförmige Abdichtanordnung gegen eine Hose abgedichtet ist. Ein weiteres ist Beispiel ein Ärmel, welcher z.B. mit einer Jacke lösbar verbunden werden kann.

Das erfindungsgemäße Bekleidungsstück weist mindestens eine flüssigkeitsdurchlässige äußere Materiallage und eine flüssigkeitsdurchlässige innere Materiallage und eine zwischen der äußeren und der inneren Materiallage angeordnete flüssigkeitsdichte Funktionslage auf. Dabei können die flüssigkeitsdurchlässigen Materiallagen sowohl aus an sich flüssigkeitsdichten wie auch aus flüssigkeitsleitenden Materialien beispielsweise in Form von Fasern aufgebaut sein. Flüssigkeit kann diese flüssigkeitsdurchlässigen Materiallagen sowohl quer zu der Materiallage durchdringen wie auch eventuell lateral entlang der Materiallage beispielsweise durch Kapillarkräfte geleitet werden.

In einer Ausführungsform überdecken sich die beiden Materiallagen und die Funktionsslage in möglichst großen Bereichen. Insbesondere kann bevorzugt sein, dass sich die Materiallagen und die Funktionslage wenigstens überall dort überdecken, wo das Bekleidungsstück nicht durch ein anderes flüssigkeitsdichtes Bekleidungsstück überlappt wird. Am Beispiel des Handschuhs veranschaulicht bedeutet dies, dass der Handschuh mit einer flüssigkeitsdurchlässigen und/oder flüssigkeitsleitenden Obermateriallage bereitgestellt ist, welche zumindest in dem Bereich der Hand und der Finger bis hin zu der sich an der Handschuhstulpe befindlichen Abdichtanordnung vollständig durch eine flüssigkeitsdichte Funktionslage ausgekleidet ist.

Die Material- bzw. die Funktionslage müssen dabei nicht einstückig ausgebildet sein. Jede von diesen kann auch aus mehreren miteinander durch Nähte oder Klebungen verbundenen Lagenstücken bestehen. Die Verbindungen zwischen den Funktionslagenstücken sollten dabei derart ausgeführt sein, dass auch an den Verbindungsstellen kein Wasser in das Bekleidungsstück eindringen kann. Beispielsweise kann eine zweite flüssigkeitsdichte Funktions-Lagenstücke verbindende Naht wiederum durch eine zusätzliche, flüssigkeitsdichte Funktionslage, die beispielsweise Teil eines Nahtabdichtbandes ist, überdeckt und mit dieser dicht verklebt sein.

Die äußere Materiallage ist vorzugsweise aus einem widerstandsfähigen Material wie Leder oder Textil in Webform, Wirkform oder Vliesform, hergestellt mit Naturfasern oder Kunststofffasern, gefertigt. Beispielsweise ist die Außenlage aus einem mechanisch sehr widerstandsfähigen Material gebildet, sodass sie auch einen Schutz der Funktionslage gegen Beschädigungen durch den Kontakt mit anderen Gegenständen und die dabei auftretenden Reibungs- oder Schnittkräfte bewirken kann.

Für die als Futter dienende innere Materiallage wird das Material häufig nach Gesichtspunkten der Bequemlichkeit für den Träger des Bekleidungsstücks ausgewählt. Je nachdem, welche isolierenden oder taktilen Eigenschaften gewünscht sind, kann die Innenlage ebenfalls aus Leder oder Textilien, in Webform oder Vliesform, hergestellt mit Naturfasern oder Kunststofffasern, gefertigt sein.

Das Bekleidungsstück kann zusätzlich zu der Funktionslage auch mehr als zwei Materiallagen umfassen. Zum Beispiel kann das Bekleidungsstück sowohl eine äußere, formgebende Materiallage und eine innere Materiallage für den Komfort des Trägers, als auch eine weitere, auf die äußere Materiallage aufgenähte Schutzlage, welche beispielsweise gegen mechanische Einflüsse schützt, aufweisen. Zusätzlich können Materiallagen vorgesehen sein, die beispielsweise als Isolation oder als Abriebschutzschicht dienen.

Die einzelnen Lagen des Bekleidungsstückes können beispielsweise nur in Randbereichen miteinander verbunden sein. Es ist jedoch auch möglich, einen Teil der Lagen oder alle Lagen im Wesentlichen flächig miteinander zu einem Laminat zu verbinden. Dies kann durch eine flächige, wasserdampfdurchlässige Klebeverbindung geschehen, die eine Wasserdampfdurchlässigkeit der gesamten Laminatfläche gewährleistet. Alternativ können die Lagen diskontinuierlich, z.B. punktförmig, auch durch einen wasserdampfundurchlässigen Kleber miteinander verklebt sein.

Erfindungsgemäß umfasst die Abdichtanordnung des Bekleidungsstücks in einem Überlappungsbereich, den das erste Bekleidungsstück mit dem zweiten Bekleidungsstück bildet, wenn beide Bekleidungsstücke so getragen werden, dass sie abdichtend miteinander verbunden sind, ein aus einem flüssigkeitsdichten Material bestehendes, ringförmiges Abdichtglied. Dieses ist je nachdem, ob das zweite Bekleidungstück im Überlappungsbereich außerhalb oder innerhalb des ersten Bekleidungsstücks getragen wird, an einem radialen inneren oder äußeren Umfang mit der Funktionslage flüssigkeitsdicht verbunden. Dabei weist das Abdichtglied an einem radial äußeren bzw. inneren Umfang eine durch einen in sich geschlossenen Umfangsbereich gebildete, von Material der äußeren bzw. inneren Materiallage freie Abdichtfläche auf. D.h., die auf der mit dem Abdichtglied verbundenen Seite der Funktionsschicht liegende Materiallage des Bekleidungsstücks ist derart angeordnet, dass sie das Abdichtglied wenigstens in einem in sich in Umfangsrichtung geschlossenen Umfangsbereich der Abdichtfläche frei lässt.

Bei einer Ausführungsform der Erfindung ist das Abdichtglied mit elastischem Material aufgebaut.

Wird zur Erzielung einer besonders starken Abdichtung durch die Abdichtanodnung auf den Überlappungsbereich der beiden Bekleidungsstücke ein bestimmter Abdichtdruck ausgeübt, wird eine hierfür erforderliche Mindeststeifigkeit durch das Abdichtglied alleine, durch sowohl das Abdichtglied als auch einen an der Abdichtanordnung zusätzlich beteiligten Stützring oder durch einen solchen Stützring alleine erreicht. Daher ist bei einer Variante der Erfindung das Abdichtglied mit elastischem Material mit einem für die erforderliche Mindeststeifigkeit ausreichenden elastischen Verformungswiderstand aufgebaut. Bei einer anderen Variante der Erfindung besteht das Abdichtglied aus einem Material, das die gewünschte Eigensteifigkeit nicht besitzt und das Abdichtglied wird mit einem ausreichend steifen Stützring abgestützt. Es kann aber auch, wie bereits erwähnt, ein Abdichtglied mit ausreichender Eigensteifigkeit zusätzlich mit einem Stützring abgestützt werden.

Die Steifigkeit des Abdichtgliedes und/oder des Stützrings sollte aber auch nicht zu hoch sein, um sicher zu stellen, dass noch eine ausreichende Nachgiebigkeit der Abdichtanordnung für den Fall besteht, dass das mit der Abdichtanordnung versehene erste Bekleidungsstück relativ dicht an dem damit zu bedeckenden Körperteil, z.B. im Fall eines Handschuhs an dem Unterarmbereich einer den Handschuh tragenden Person, anliegen soll und daher beim Anziehen des Bekleidungsstücks eine vorübergehende elastische Verformung der Abdichtanordnung erforderlich ist.

Vorliegend soll unter dem Überlappungsbereich der Bereich verstanden werden, in dem sich das erste Bekleidungsstück und das zweite Bekleidungsstück überlappen und in dem die beiden Bekleidungsstücke mit Hilfe der Abdichtanordnung gegeneinander abgedichtet werden sollen. Am Beispiel der Abdichtung zwischen einem Handschuh und einer Jacke ist der Überlappungsbereich des Handschuhs somit der Teil der Stulpe des Handschuhs, welcher von einem Ärmel der Jacke überdeckt wird bzw. welcher einen Ärmel der Jacke überdeckt. Andererseits ist der Überlappungsbereich der Jacke der Bereich des freien Endes eines Ärmels, der den Handschuh überlappt bzw. von dem Handschuh überlappt wird.

Unter "ringförmig" wird hierbei eine in sich geschlossene Struktur verstanden, die jedoch nicht notwendigerweise kreisförmig sein muss.

Gemäß der Erfindung ist es wichtig, dass das an dem Überlappungsbereich angeordnete Abdichtglied flüssigkeitsdicht mit der Funktionslage verbunden ist. Das Abdichtglied muss dabei zwar nicht ganzflächig mit der Funktionslage verbunden sein, die flüssigkeitsdichte Verbindung sollte jedoch so angeordnet sein, dass ein Eindringen von Flüssigkeit zwischen der Funktionslage und dem Abdichtglied hindurch zuverlässig vermieden werden kann. Dies kann beispielsweise dadurch erreicht werden, dass das Abdichtglied, welches selbst aus einem flüssigkeitsdichten Material besteht, mit der ebenfalls flüssigkeitsdichten Funktionslage verklebt ist. Dabei ist es selbstverständlich wichtig, dass auch die Verklebung selbst in flüssigkeitsdichter Weise ausgebildet ist.

Am Beispiel des Handschuhs kann eine flüssigkeitsdichte Verbindung zwischen der im Stulpenbereich des Handschuhes schlauchförmig ausgebildeten Funktionslage und einem ringförmigen Abdichtglied durch eine ringförmig geschlossene, flüssigkeitsdichte Verklebung gewährleistet werden.

Für die Verklebung des Abdichtringes mit der Funktionslage eignen sich alle mit den jeweiligen Materialien verträglichen, elastischen und dichtenden, flüssigkeitsbeständigen Klebstoffe. Beispielsweise kann Silikon, Gummilösung oder ein Reaktivschmelzklebstoff eingesetzt werden. Die Klebeschicht sollte dabei ebenso wie die Funktionslage eine Elastizität von wenigstens 150% aufweisen. D.h., dass im Falle eines elastischen Abdichtgliedes das mit der Funktionsschicht verklebte, ringförmige Abdichtglied beispielsweise von einem Durchmesser von 60 mm auf 90 mm gedehnt werden kann, ohne dass die Verklebung undicht würde.

Ferner ist es erfindungsgemäß wichtig, dass das Abdichtglied eine freie Abdichtfläche aufweist, d.h. von der nicht-flüssigkeitsdichten Materiallage wenigstens teilweise nicht überlappt wird. Die Abdichtfläche ist dabei in sich geschlossen und erstreckt sich in Umfangsrichtung des ringförmigen Abdichtgliedes. Das Abdichtglied liegt wenigstens im Bereich der Abdichtfläche direkt an dem zweiten Bekleidungsstück an. Sofern das zweite Bekleidungsstück ebenfalls im Überlappungsbereich mit einer flüssigkeitsdichten Lage und eventuell zusätzlich mit einem entsprechenden Abdichtglied ausgestattet ist und an dem Abdichtglied des ersten Bekleidungsstückes (z.B. des Handschuhs) anliegt, kann somit über das Abdichtglied eine dichte Verbindung zwischen der Funktionslage des ersten Bekleidungsstückes und der flüssigkeitsdichten Lage des zweiten Bekleidungsstückes bereitgestellt werden.

Je nachdem ob das erste Bekleidungsstück radial innerhalb oder radial außerhalb des zweiten Bekleidungsstückes angeordnet wird, sollte das Abdichtglied radial außerhalb bzw. radial innerhalb der Funktionsschicht angeordnet werden. Ausschlaggebend ist dabei, dass das ringförmige Abdichtglied auf der Seite der Funktionsschicht angeordnet ist, welche zu dem zweiten Bekleidungsstück hinweist.

Bevor im Folgenden Ausführungsbeispiele der vorliegenden Erfindung erläutert werden, sollen einige im Rahmen dieser Erfindungsbeschreibung wichtige Definitionen gegeben werden:

"Flüssigkeitsdicht": Als "flüssigkeitsdicht" wird eine Lage, ggf. einschließlich der an der Lage vorgesehenen Nähte, angesehen, wenn sie einem Flüssigkeitseingangsdruck von mindestens 130 hPa (etwa 0,13 Bar) standhalten kann. Vorzugsweise kann das Material einem Flüssigkeitsdruck von mehr als 1000 hPa (etwa 1 Bar) standhalten. Der Begriff "flüssigkeitsdicht" umfasst sowohl eine Dichtigkeit gegenüber Wasser als auch eine Dichtigkeit gegenüber anderen Flüssigkeiten, insbesondere eine Dichtigkeit gegenüber flüssigen Chemikalien, wie sie für Chemie-Schutzkleidung besonders wichtig ist.

Die Messung einer Wasserdichtigkeit erfolgt, indem eine Probe des zu untersuchenden Materials mit einer Fläche von 100 cm² einem ansteigenden Wasserdruck ausgesetzt wird. Zu diesem Zweck wird destilliertes Wasser mit einer Temperatur von 20 ±2°C verwendet. Der Anstieg des Wasserdrucks beträgt 60 ±3 cm Ws/min. Der Wassereingangsdruck der Probe entspricht dem Druck, bei welchem auf der gegenüber liegenden Seite der Probe Wasser auftritt. Die genaue Methode zum Durchführen dieses Tests ist in dem ISO-Standard Nr. 0811 aus dem Jahr 1981 beschrieben. Als wasserdicht wird eine Funktionslage angesehen, wenn sie bei einem Wassereingangsdruck von mindestens 10 kPa dicht ist.

"Wasserdampfdurchlässig": Der Begriff "wasserdampfdurchlässig" wird über den Wasserdampf-Durchgangswiderstand Ret des so bezeichneten Materials definiert. Der Ret ist eine spezifische Materialeigenschaft von Flächengebilden oder Materialaufbauten, die den "latenten" Verdampfungswärmefluss durch eine gegebene Fläche in Folge eines bestehenden stationären Partialdruckgradienten bestimmt. Der Ret ist definiert in der deutschen Norm DIN EN 31 092 vom Februar 1994, die dem internationalen Standard ISO 11 092 entspricht und wird ausgedrückt in m² Pa/W (Quadratmeter Pascal pro Watt). Zur Messung von Ret wird ein Messkopf verwendet, dessen Temperatur 35 °C beträgt, bei einer relativen Feuchte von 40%, wobei eine Luftgeschwindigkeit auf 1 m/s eingestellt wird. Der Wasserdampf-Durchgangswiderstand wird mit dem Hohenstein-Hautmodellversuch gemessen, der in der Standard-Prüfvorschrift Ne.BPI 1.4 vom September 1987 des Bekleidungsphysiologischen Instituts e.V. Hohenstein beschrieben wird. Als wasserdampfdurchlässig wird eine Funktionslage angesehen, wenn sie eine Wasserdampf-Durchgangswiderstand Ret von unter 150 m² Pa/W aufweist.

Die Wasserdichtigkeit beispielsweise einer Verbindung zwischen einem Handschuh und einem Ärmel kann wie folgt getestet werden: eine künstliche Handattrappe wird in den Handschuh eingeführt. An der Handattrape ist eine Stange angebracht. Deren Form entspricht in etwa derjenigen eines durchschnittlichen Handgelenkes. Beispielsweise kann sie rund mit einem Durchmesser von etwa 5 cm oder auch oval sein mit Hauptachsen von 6 cm und 4 cm. Über die Stange und die Handschuhstulpe wird beispielsweise ein Schlauch geschoben. Der Schlauch bildet somit ähnlich wie der Ärmel einer Jacke eine Verbindung zu dem Handschuh, indem er am Abdichtglied des Handschuhs anliegt. Nun wird die Stange samt Handschuh in ein Wasserbecken eingetaucht. Beispielsweise durch radial innerhalb der Verbindung angeordnetes Löschpapier wird bestimmt, bei welcher Tiefe Wasser durch die Verbindung hindurch dringt. Diese Tiefe ist ein Maß für die Wasserdichtigkeit der Verbindung. Es wird angestrebt, dass die Verbindung in einer Wassertiefe von zwei Metern über zwei Minuten lang dicht ist.

Bei einer Ausführungsform der Erfindung ist das Abdichtglied an einem radial inneren Umfang flüssigkeitsdicht mit der Funktionslage verbunden, d.h. es ist auf der der äußeren Materiallage zugewandten Seite der Funktionslage angeordnet. Mit anderen Worten ist das Abdichtglied auf der gleichen Seite der Funktionslage angeordnet wie die äußere Materiallage. Dabei kann in einer Ausführungsform das Abdichtglied beabstandet zu einem Ende der Materiallage angeordnet sein. Es ist jedoch bevorzugt, dass das Abdichtglied die äußere Materiallage kontaktierend angeordnet ist. Das Abdichtglied und die äußere Materiallage können dabei derart angeordnet sein, dass sie sich nur seitlich an ihren Rändern kontaktieren, d.h. Stoß an Stoß liegen. Sie können jedoch einander auch teilweise überlappen. Dabei kann die äußere Materiallage unterhalb des Abdichtgliedes, d.h. zwischen Abdichtglied und Funktionslage, oder oberhalb des Abdichtgliedes angeordnet sein.

Bei einer Ausführungsform der Erfindung ist das Abdichtglied an einem radial äußeren Umfang flüssigkeitsdicht mit der Funktionslage verbunden, d.h. es ist auf der der inneren Materiallage zugewandten Seite der Funktionslage angeordnet. Das Abdichtglied befindet sich also auf der gleichen Seite der Funktionslage wie die innere Materiallage. Dabei kann in einer Ausführungsform das Abdichtglied beabstandet zu einem Ende der inneren Materiallage angeordnet sein. Es ist jedoch bevorzugt, dass das Abdichtglied die innere Materiallage kontaktierend angeordnet ist. Das Abdichtglied und die innere Materiallage können dabei derart angeordnet sein, dass sie sich nur seitlich an ihren Rändern kontaktieren, d.h. Stoß an Stoß liegen. Sie können jedoch einander auch teilweise überlappen. Dabei kann die innere Materiallage unterhalb des Abdichtgliedes, d.h. zwischen Abdichtglied und Funktionslage, oder oberhalb des Abdichtgliedes angeordnet sein.

Gemäß einer Ausführungsform ist das Abdichtglied mit der Materiallage verbunden. Beispielsweise ist das Abdichtglied mit der Materiallage verklebt und/oder vernäht.

Eine Verklebung hat den Vorteil, dass kein Risiko der Beschädigung der eventuell bereits an dem Abdichtglied oder an der Materiallage angeordneten Funktionsschicht besteht. Das Abdichtglied kann direkt seitlich angrenzend an die Materiallage angeordnet sein und nur über eine Kante relativ geringer Querschnittsfläche mit dieser verklebt sein. Die Verklebung muss dabei Zugkräften, wie sie z.B. beim An- und Ausziehen des in dem bereits ausgeführten Beispiel beschriebenen Handschuhs auftreten, standhalten. Eine bessere Kraftübertragung ergibt sich, wenn die Materiallage das Abdichtglied teilweise überlappt und sich somit eine größere Verklebungsfläche realisieren lässt.

Alternativ dazu können das Abdichtglied und die Materiallage miteinander vernäht werden. Dabei sollte darauf geachtet werden, dass die Funktionslage des Bekleidungsstücks nicht beschädigt wird.

Wenn das Abdichtglied direkt seitlich angrenzend an die Materiallage angeordnet ist, können die beiden Teile durch eine Zickzack-Naht oder eine Strobelnaht miteinander vernäht werden. Um beim Fertigen des Bekleidungsstücks eine Beschädigung der Funktionslage zu vermeiden, kann die Naht ausgeführt werden, bevor das Abdichtglied und/oder die Materiallage mit der Funktionslage verbunden werden.

Überlappt die Materiallage das Abdichtglied teilweise, können die beiden Teile sowohl durch eine gerade Naht wie auch durch eine Zickzack-Naht oder eine andere Art der Vernähung miteinander verbunden werden. Auch bei dieser Art der Vernähung kann es wiederum vorteilhaft sein, die Vernähung vor einem Verbinden des Abdichtglieds bzw. der Materiallage mit einer darunter liegenden Funktionslage durchzuführen bzw. etwaig entstandene Beschädigungen der Funktionslage nachfolgend geeignet abzudichten.

Bei einer der zuvor beschriebenen Ausführungsformen der Erfindung ist das erste Bekleidungsstück im Überlappungsbereich radial innerhalb des zweiten Bekleidungsstückes angeordnet. Am Beispiel des Handschuhs bedeutet dies, dass sich der Handschuh mit seinem Stulpenbereich und der daran angeordneten Abdichtanordnung unterhalb des Ärmels, gegen den der Handschuh abgedichtet werden soll, befindet.

Bei einer anderen der zuvor beschriebenen Ausführungsformen der Erfindung ist das erste Bekleidungsstück derart ausgelegt, dass es abdichtend über das zweite Bekleidungsstück gestülpt werden kann. Dies bedeutet, dass das Abdichtglied radial innerhalb des ersten Bekleidungsstückes angeordnet werden kann. Dazu wird das ringförmige Abdichtglied an einem radial inneren Umfang mit der Funktionslage flüssigkeitsdicht verbunden. D.h., das mit der Funktionslage verbundene Abdichtglied ist an der der inneren Materiallage zugewandten Seite der Funktionslage angeordnet.

In einer weiteren Ausführungsform des erfindungsgemäßen Bekleidungsstücks weist das Abdichtglied auf einer der Funktionslage abgewandten Seite eine sägezahnförmige Geometrie auf. Mit anderen Worten weist das Abdichtglied auf seiner nicht mit der Funktionslage verbundenen Oberfläche eine Zickzack-Struktur auf. Die Zickzack-Struktur weist vorzugsweise flache Flanken auf, welche einen kleinen Winkel von beispielsweise weniger als 30° mit einer Ebene der mit der Funktionslage zu verbindenden Oberfläche des Abdichtglieds einschließen. An die flachen Flanken schließen sich steile Flanken an, welche einen großen Winkel von beispielsweise 60 bis 110° mit der Ebene einschließen.

Die Sägezahn-Struktur ist derart angeordnet, dass einerseits das mit dem ersten Bekleidungsstück zu verbindende zweite Bekleidungsstück einfach über das Abdichtglied des ersten Bekleidungsstücks gestülpt bzw. geschoben werden kann, indem es über die ansteigenden, flachen Flanken der Sägezahnstruktur geschoben wird, und das andererseits die steilen Flanken der Sägezahnstruktur ein Abrutschen des zweiten Bekleidungsstücks von dem Abdichtglied erschweren.

Dadurch wird eine feste Abdichtverbindung zwischen den beiden Bekleidungsstücken bewirkt, welche auch Zugkräften in ausreichendem Maße standhält.

In einer weiteren Ausgestaltung sind beide zu verbindenden Bekleidungsstücke mit Abdichtgliedern einer jeweils zueinander komplementär ausgestalteten Sägezahngeometrie ausgebildet, so dass die beiden Abdichtglieder verzahnend ineinander greifen können.

Eine ähnliche Wirkung wie bei dem sägezahnförmigen Abdichtglied kann bei einer weiteren Ausführungsform des erfindungsgemäßen Bekleidungsstücks dadurch erzielt werden, dass das Abdichtglied keilförmig ausgebildet ist. Dies bedeutet, dass das Abdichtglied an einer dem zweiten Bekleidungsstück zugewandten seitlichen Kante eine größere Dicke aufweist als an der gegenüber liegenden Kante. Dabei soll das keilförmige Abdichtglied wiederum vorzugsweise derart an dem Bekleidungsstück angeordnet sein, dass das zweite Bekleidungsstück gut an dem Abdichtglied hält und nicht abrutscht.

Am Beispiel des Handschuhs kann das erfindungsgemäße Bekleidungsstück somit derart ausgeführt sein, dass das Abdichtglied einen geschlossenen Ring bildet, welcher sich im Stulpenbereich des Handschuhs um das Handgelenk des Trägers erstreckt. Das ringförmige Abdichtglied weist hierbei einen keilförmigen Querschnitt auf, wobei eine Dicke des Abdichtgliedes an einem zu einem Ärmel einer Jacke weisenden Ende größer ist als an einem zu den Fingerspitzen des Trägers weisenden Ende.

In einer weiteren Ausführungsform des erfindungsgemäßen Bekleidungsstücks ist das Abdichtglied mit einer Dichtlippe ausgebildet. Diese Dichtlippe kann eine ähnliche Struktur aufweisen wie die Dichtlippe eines Scheibenwischers. Sie erstreckt sich verjüngend weg von einer Basis des Abdichtglieds, welche mit der Funktionslage verbunden ist. Das verjüngte Ende der Dichtlippe weist dabei vorzugsweise eine große elastische Flexibilität auf. Dadurch kann sich die Dichtlippe gut an das zweite Bekleidungsstück, gegen welches das Bekleidungsstück abgedichtet werden soll, anschmiegen. Gleichzeitig wird sich die Dichtlippe in die Richtung, in der das zweite Bekleidungsstück über das Abdichtglied geschoben wird, verbiegen und durch diese Verbiegung einem Abrutschen des zweiten Bekleidungsstückes von dem Abdichtglied entgegen wirken.

In einer weiteren Ausgestaltung ist das Abdichtglied als volumenmäßig erweiterbare Dichteinrichtung ausgebildet. Diese Dichteinrichtung weist einen Dichtungskörper auf, welcher durch Einbringen eines Fluids, wie beispielsweise Luft, in eine Volumenkammer des Dichtungskörpers volumenmäßig erweiterbar ist. Die Dichtungseinrichtung kann dabei ferner eine Pumpeinrichtung zum Einpumpen des Fluids in die Volumenkammer und eine Druckablassvorrichtung zum Ablassen des in der Volumenkammer unter Druck stehenden Fluids umfassen. Die Dichtungseinrichtung soll hierbei in ähnlicher Weise ausgebildet sein, wie dies in dem deutschen Gebrauchsmuster G 92 14 949 der Anmelderin der vorliegenden Anmeldung beschrieben ist.

In einer weiteren Ausführungsform des erfindungsgemäßen Bekleidungsstücks ist die Funktionslage mit einer flüssigkeitsdichten, wasserdampfdurchlässigen Membran aufgebaut. Umgangssprachlich wird eine solche wasserdampfdurchlässige Membran häufig auch als "atmungsaktive" Membran bezeichnet. Geeignete Materialien für die Membran sind insbesondere Polyurethan, Polypropylen und Polyester einschließlich Polyetherester und deren Laminate, wie sie in den Druckschriften US-A-4,725,418 und US-A-4,493,870 beschrieben sind. Ein weiteres geeignetes Material ist gerecktes, mikroporöses Polytetrafluorethylen (ePTFE), wie es beispielsweise in den Druckschriften US-A-3,953,566 sowie US-A-4,187,390 beschrieben ist und gerecktes Polytetrafluorethylen, welches mit wasserdampfdurchlässigen Imprägniermitteln und/oder Schichten versehen ist; siehe beispielsweise die Druckschrift US-A-4,194,041. Die vorgenannten Druckschriften, beschreiben die Herstellung solcher Membranen aus mikroporösem, expandiertem Polytetrafluorethylen.

Unter einer mikroporösen Funktionslage wird eine Funktionslage verstanden, deren durchschnittliche Porengröße vorzugsweise zwischen 0,2 µm und 0,3 µm liegt. Die Porengröße kann mit dem Coulter Porometer (Markenname) gemessen werden, das von der Coulter Electronics, Inc., Hialeath, Florida, U.S.A., hergestellt wird.

Gemäß einer Ausführungsform des erfindungsgemäßen Bekleidungsstücks ist das Abdichtglied mit einem flexiblen, elastischen Material wie etwa synthetischem Elastomer, Silicon, Kautschuk, Gummi, Polyurethan oder Latex aufgebaut. Die Elastizität des Materials ist in zweierlei Hinsicht wichtig. Einerseits soll sich das Abdichtglied des Bekleidungsstücks dicht an das zweite Bekleidungsstück anschmiegen. Dazu sollte das Abdichtglied eine ausreichende Flexibilität aufweisen, um eventuelle Unebenheiten ausgleichen zu können. Andererseits sollte das Abdichtglied, je nach Anwendung, eine ausreichende Elastizität aufweisen, um gedehnt werden zu können. Am Beispiel des Handschuhs verdeutlicht bedeutet dies, dass das im Stulpenbereich angeordnete Abdichtglied eine ausreichende Elastizität aufweisen sollte, um dem Träger ein problemloses Überziehen des Handschuhs über die Hand und das Handgelenk zu ermöglichen.

Das ringförmige, elastische Abdichtglied kann beispielsweise mit einer Dicke von 1-2 mm ausgebildet sein. Es ist vorzugsweise aus einem elastischen Material mit einer Shore-Härte von 20-30 gefertigt. Die Shore-Härte wird gemäß der deutschen DIN 53505 bestimmt. Ferner sollte das Material vorzugsweise eine Reißdehnung von mindestens 200% aufweisen.

In einer weiteren Ausführungsform des erfindungsgemäßen Bekleidungsstücks ist das Material einer der Materiallagen aus einer Materialgruppe bestehend aus Leder oder Textil, in Web-, Wirk- oder Vliesform und aus Kunst- oder Naturfaser gefertigt, ausgewählt. Unter Textil seien hierbei textile Flächengebilde wie Gewebe, Gestricke, Gewirke, Vlies oder Filz verstanden. Diese textilen Flächengebilde können aus Naturfasern, wie beispielsweise aus Baumwolle oder Viskose, oder aus Kunstfasern, wie beispielsweise aus Polyestern, Polyamiden, Polypropylenen oder Polyolefinen, oder aus Mischungen von wenigstens zwei solcher Materialien hergestellt sein.

Der Stützring weist vorzugsweise eine höhere Steifigkeit als das Abdichtglied auf. Je nach Ausführungsform ist der Stützring radial innerhalb oder radial außerhalb des Abdichtglieds angeordnet.

Gemäß einer Ausführungsform weist der Stützring eine radial nach innen oder außen gewölbte Struktur auf, wobei die Wölbung im Überlappungsbereich weg von der Seite, auf der sich das zweite Bekleidungsstück befinden soll, gerichtet sein soll. Mit anderen Worten weist der Stützring im beispielsweisen Fall einer radial nach innen gewölbten Struktur an seinen beiden axialen Enden einen größeren Außendurchmesser auf als in einem Bereich zwischen den axialen Enden. Der auf diese Art ausgebildete, an dem ersten Bekleidungsstück radial innerhalb des ringförmigen Abdichtgliedes angeordnete Stützring bewirkt, dass das dazu benachbarte, elastische Abdichtglied in den Stützring "einrastet" und somit gegen ein Verrutschen in axialer Richtung gesichert ist. Der gewölbte Stützring kann mit der Funktionslage und/oder einer der Materiallagen verklebt oder vernäht sein. Eine auf das Abdichtglied wirkende Kraft kann durch das Einrasten des Abdichtgliedes in den Stützring auf diese Weise besser auf den Handschuh übertragen werden.

Der Stützring kann einen festen Umfang aufweisen. In diesem Fall muss der Umfang des Stützrings der Anwendung des Bekleidungsstücks entsprechend gewählt sein. Am Beispiel des Handschuhs bedeutet dies, dass der im Stulpenbereich an dem Abdichtglied angeordnete Stützring einen ausreichenden Umfang aufweist, der dem Träger ein Überziehen des Handschuhs über die Hand ermöglicht. Der Stützring bewirkt unter Anderem, dass radial nach innen wirkende Kräfte, welche beispielsweise durch das zweite Bekleidungsstück auf das Abdichtglied ausgeübt werden, nicht oder nur vermindert auf den Träger bzw., am Beispiel des Handschuhes, auf dessen Handgelenk, übertragen werden. Dies kann den Tragekomfort erheblich erhöhen und zur Vermeidung von Druck- und Schwitzstellen beitragen.

Bei einer Ausführungsform ist ein Umfang des Stützrings veränderbar. Es soll in diesem Zusammenhang verstanden werden, dass der Stützring nicht nur dazu eingesetzt werden kann, um radial nach innen wirkende Kräfte aufzunehmen. Er kann auch dahingehend ausgelegt sein, gezielt nach innen oder nach außen wirkende Kräfte auszuüben. Dies sei wiederum am Beispiel des Zusammenwirkens des Handschuhs mit einem Ärmel verdeutlicht:

Im Stulpenbereich des Handschuhs ist ein mit dem Abdichtglied verbundener Stützring angeordnet. In diesem Beispiel soll dieser Stützring einen festen Umfang aufweisen. Im Endbereich des Ärmels ist ein weiteres Abdichtglied mit einem damit verbundenen Stützring angeordnet. Der Stützring des Ärmels soll in seinem Umfang veränderbar sein. Um nun den Handschuh gegen den Ärmel abzudichten, werden die beiden Abdichtglieder übereinander geschoben. Anschließend wird der Umfang des Stützrings des Ärmels verringert. Dadurch wird eine radial nach innen wirkende Kraft erzeugt, welche das Abdichtglied des Ärmels gegen das Abdichtglied des Handschuhs drückt. Da die beiden Abstützringe jeweils eine geringere Elastizität als die jeweiligen Abdichtglieder aufweisen, werden die Abdichtglieder geeignet derart aufeinander gepresst, dass sie eine besonders gute flüssigkeitsdichte Verbindung zwischen dem Handschuh und dem Ärmel bilden. Gleichzeitig wird die von dem Stützring des Ärmels ausgeübte, radial nach innen wirkende Kraft von dem Stützring des Handschuhs aufgenommen und somit nicht auf das Handgelenk des Trägers übertragen.

Die Stützringe müssen nicht zwingend stets geschlossene Ringe sein. Es ist auch vorstellbar, dass im obigen Beispiel der Stützring des Ärmels als umlaufendes Klettband ausgeführt ist, welches geöffnet werden kann und nur zum Anpressen des Ärmels gegen den Handschuh ringförmig geschlossen wird.

Ist gemäß zuvor erwähnten Ausführungsformen der Erfindung eine bestimmte Mindeststeifigkeit der Abdichtanordnung erwünscht, kann bei Verwendung eines Stützrings diese Mindeststeifigkeit weitgehend von dem Stützring aufgebracht werden, in welchem Fall man das Material des Abdichtgliedes mehr unter dem Gesichtspunkt einer guten Anschmiegbarkeit an die Gegendichtfläche des zweiten Bekleidungsstücks auswählen kann. Wenn man den Stützring, wie zuvor als eine Möglichkeit erwähnt, derart gestaltet, dass er geöffnet und geschlossen werden kann, kann man für dessen Material eine hohe Steifigkeit wählen, da der Stützring dann keine das Anziehen und Ausziehen des mit dem Stützring versehenen Bekleidungsstücks ermöglichende Elastizität zu haben braucht. Eine hohe Steifigkeit des Stützrings ist insbesondere bei Ausführungsformen nützlich, bei welchen die Gegendichtfläche des zweiten Bekleidungsstücks mit einer Festzurreinrichtung, beispielsweise unter Verwendung einer Klettbandschließvorrichtung, ausgerüstet ist, um einen möglichst hohen und damit zu möglichst guter Abdichtung führenden Umschließungsdruck zwischen den aneinander liegenden Dichtflächen der beiden Bekleidungsstücke zu ermöglichen.

Die zuvor beschriebenen, erfindungsgemäßen Bekleidungsstücke können in vielfältigen Anwendungsbereichen eingesetzt werden. Im Folgenden seien nur einige wenige Beispiele genannt.

Der beispielhaft aufgeführte Handschuh kann als Schutzhandschuh für Motorradfahrer eingesetzt werden. Bei Schutzkleidung für Motorradfahrer kann es besonders wichtig sein, eine wasserdichte Abdichtung zwischen einzelnen Kleidungsteilen bereitzustellen, um den Motorradfahrer ausreichend gegen Witterungseinflüsse insbesondere bei Regen zu schützen. Insbesondere an der Verbindung zwischen dem Handschuh und dem Ärmel einer Motorradjacke oder zwischen einem Stiefel und einer Hose dringt leicht Wasser in die Motorradkleidung ein.

Deshalb ist gerade in diesem Bereich eine gute Abdichtung sehr vorteilhaft. Es ist dabei vorteilhaft, den Stulpenbereich des Handschuhes über den Ärmel zu stülpen, um zu vermeiden, dass Wasser durch den Fahrtwind zusätzlich in den Verbindungsbereich zwischen Handschuh und Ärmel gepresst wird.

Auch für die Kleidung von Piloten kann eine dichte Abdichtung zwischen einzelnen Bekleidungsstücken wesentlich sein. Bei einer eventuell notwendigen Wasserung soll der Pilot durch seine Kleidung vor Wasser und der damit verbundenen Auskühlung geschützt werden. Hierfür ist es notwendig, die Handschuhe und die Stiefel dicht mit dem Anzug des Piloten zu verbinden.

Auch im Bereich von Schutzkleidung für die chemische Industrie kann eine zuverlässig dichtende Abdichtung zwischen Kleidungsteilen Anwendung finden. Solche Schutzkleidung muss absolut dicht gegen z.B. toxische Flüssigkeiten sein. Dazu werden solche Schutzbekleidungsstücke zunehmend mit einer flüssigkeitsdichten Funktionslage ausgerüstet, die eine Wasserdampfdurchlässigkeit gewährleistet und somit den Tragekomfort für den Träger erheblich erhöht. Gerade bei solcher Schutzkleidung ist es äußerst wichtig, dass nicht nur die einzelnen Bekleidungsstücke flüssigkeitsdicht sind, sondern auch die Verbindung zwischen den Bekleidungsstücken ein Eindringen von Flüssigkeit zuverlässig verhindert. Ferner ist es in einem solchen Anwendungsfall wichtig, dass sowohl das Material der Funktionslage als auch dasjenige des Abdichtgliedes chemisch resistent gegen die entsprechenden Chemikalien ist.

Gemäß einem weiteren Aspekt der vorliegenden Erfindung umfasst eine Kleidungsanordnung ein erstes Bekleidungsstück wie hierin zuvor beschrieben und ein zweites Bekleidungsstück, wobei das zweite Bekleidungsstück in einem Überlappungsbereich zwischen dem ersten Bekleidungsstück und dem zweiten Bekleidungsstück mit einem elastischen, flüssigkeitsdichten Anschlussbereich versehen ist, welcher dazu ausgelegt ist, sich an das ringförmige Abdichtglied des ersten Bekleidungsstücks dichtend anzuschmiegen.

Das zweite Bekleidungsstück ist dabei vorteilhafter Weise ebenfalls aus einem flüssigkeitsdichten Material gefertigt. Dazu kann es beispielsweise ebenfalls eine zwischen zwei flüssigkeitsdurchlässige Materiallagen eingebettete flüssigkeitsdichte Funktionslage aufweisen. Es kann jedoch auch aus einer einzigen, flüssigkeitsdichten Materiallage gefertigt sein. Im Anschlussbereich des zweiten Bekleidungsstückes an das erste Bekleidungsstück kann das zweite Bekleidungsstück mit einer elastischen Abdichtmanschette versehen sein. Diese Abdichtmanschette schmiegt sich aufgrund ihrer Elastizität glatt und abdichtend an das Abdichtglied des ersten Bekleidungsstückes an. Die Manschette sollte mit dem zweiten Bekleidungsstück flüssigkeitsdicht verbunden, beispielsweise verklebt sein. Alternativ kann das zweite Bekleidungsstück auch ein eigenes, daran wasserdicht angeordnetes Abdichtglied aufweisen. In einer solchen Ausführungsform können die beiden Abdichtglieder des ersten und des zweiten Bekleidungsstückes eine geeignete Geometrie (wie weiter oben beschrieben) aufweisen, um kraftschlüssig zusammenzuwirken, und somit ein Abrutschen der Abdichtglieder voneinander zu erschweren.

Gemäß einem weiteren Aspekt der vorliegenden Erfindung wird ein Verfahren zum Fertigen eines wie oben beschriebenen Bekleidungsstückes verfügbar gemacht. Das Verfahren umfasst die Schritte des Bereitstellens einer ersten und einer zweiten flüssigkeitsdurchlässigen Materiallage, des Bereitstellens einer flüssigkeitsdichten Funktionslage, des Bereitstellens einer mit einem flüssigkeitsdichten ringförmigen Abdichtglied aufgebauten Abdichtanordnung, des wenigstens teilweisen Überdeckens der Funktionslage mit der ersten Materiallage, des wenigstens teilweisen Überdeckens der Funktionslage mit der zweiten Materiallage außerhalb eines Abdichtbereiches, des flüssigkeitsdichten, ringförmigen Verklebens des Abdichtgliedes mit der Funktionslage auf der der Funktionslage zugewandten Seite im Abdichtbereich und des Anordnens eines das Abdichtglied abstützenden Stützrings auf der von der zweiten Materiallage abgewandten Seite der Funktionslage.

Gemäß einer Ausführungsform des Verfahrens wird das Verkleben des Abdichtgliedes mit der Funktionslage in einem elastischen gedehnten Zustand des Abdichtgliedes durchgeführt. D.h. das Abdichtglied und/oder die Funktionslage wird mit einem Klebemittel bestrichen, gedehnt und dann aufeinander gepresst. Dadurch wird erreicht, dass die Verklebung in einem gedehnten Zustand stattfindet, wie er z.B. auch beim Anziehen des Bekleidungsstückes (z.B. beim Überziehen des Handschuhes über die Hand) auftritt. Auf diese Weise kann verhindert werden, dass die Verklebung bei einer solchen Dehnung reißt.

Gemäß einer weiteren Ausführungsform des Verfahrens wird die Funktionslage vor dem Verkleben mit dem Abdichtglied im Abdichtbereich in Falten gelegt und ausreichend Klebstoff zwischen die Funktionslage und das Abdichtglied aufgetragen, um Hohlräume zwischen den Falten abzudichten. Durch das Falten der Funktionslage wird eine Dehnbarkeit der Funktionslage im Abdichtbereich gefördert, wobei durch den reichlich aufgebrachten Klebstoff die Dichtigkeit sichergestellt wird.

Wenn in der vorliegenden Patentanmeldung im Zusammenhang von flüssigkeitsdurchlässigen Materiallagen die Rede ist, soll dies nicht heißen, dass ein Flüssigkeitsleiten dieser Materiallagen erwünscht oder für den Erfolg der Erfindung zwingend ist. Diese Charakterisierung der betroffenen Materiallagen trägt nur dem Umstand Rechnung, dass die Materiallagen wasserdampfdurchlässig sein sollen, um die Atmungsaktivität der Funktionslage nicht zu blockieren, und viele dafür in Frage kommende, derzeitige Materialien nicht nur wasserdampfdurchlässig sondern auch flüssigkeitsdurchlässig sind.

Die Erfindung wird nun anhand von Ausführungsformen näher erläutert. Gleiche Merkmale sind dabei jeweils mit gleichen Bezugszeichen bezeichnet. In den Zeichnungen zeigen in schematischer Darstellung und zum Teil nur in stark schematisierter Teilschnittansicht, je nicht maßstabsgetreu:
- Fig. 1: eine Querschnittsansicht eines Bekleidungsstücks in Form eines Handschuhs gemäß einer Ausführungsform mit Abdichtelement jedoch ohne Stützring;
- Fig. 2: eine Querschnittsansicht eines Überlappungsbereiches zwischen einem Bekleidungsstück in Form eines Handschuhs gemäß einer Ausführungsform der vorliegenden Erfindung und einem ebenfalls erfindungsgemäß ausgebildeten Ärmel einer Jacke;
- Fig. 3: eine Querschnittsansicht eines Überlappungsbereiches zwischen einem Bekleidungsstück in Form eines Handschuhs gemäß einer weiteren Ausführungsform der vorliegenden Erfindung und einem mit einer wasserdichten Stulpe ausgebildeten Ärmel einer Jacke;
- Fign. 4a und 4b: Ausführungsformen eines Abdichtgliedes für ein Bekleidungsstück gemäß der Erfindung;
- Fig. 5: eine teilweise dreidimensionale Ansicht eines Bekleidungsstücks in Form eines Handschuhs gemäß einer Ausführungsform der vorliegenden Erfindung ohne Stützringdarstellung; und
- Fign. 6 und 7: je eine Querschnittsansicht eines Überlappungsbereiches zwischen einem Bekleidungsstück in Form eines Handschuhs gemäß je einer weiteren Ausführungsform der vorliegenden Erfindung und einem mit einer wasserdichten Stulpe ausgebildeten Ärmel einer Jacke, je ohne Stützringdarstellung.

Fig. 1 zeigt einen Handschuh 1, bei welchem die Abdichtanordnung durch ein Abdichtglied alleine gebildet ist. Dieser Handschuh 1 umfasst eine äußere Materiallage 5 und eine innere Materiallage 3. Die äußere Materiallage 5 ist z.B. aus Leder gefertigt und gibt dem Handschuh seine Form und Optik. Gleichzeitig dient sie als Schutzschicht sowohl für die darunter liegenden Materiallagen 3, 9 des Handschuhs als auch für die Hand 7 eines den Handschuh tragenden Trägers. Die innere Materiallage 3 besteht z.B. aus einem weichen, flauschigen Vliesmaterial und dient hauptsächlich als Isolationsschicht, wobei sie dem Träger gleichzeitig ein angenehmes Tragegefühl vermittelt. Die innere Materiallage 3 kleidet die äußere Materiallage 5 komplett aus.

Zwischen der inneren Materiallage 3 und der äußeren Materiallage 5 ist eine Funktionslage 9 angeordnet. Die Funktionslage 9 weist gerecktes PTFE (ePTFE) auf und ist flüssigkeitsdicht und atmungsaktiv, d.h. gleichzeitig wasserundurchlässig wie auch wasserdampfdurchlässig. Sowohl die innere Materiallage 3 als auch die äußere Materiallage 5 sind mit der Funktionslage 9 diskontinuierlich, d.h. punktförmig verklebt. Somit bilden die drei Lagen ein Laminat.

In einem Überlappungsbereich 11 eines Stulpenbereiches 10 des Handschuhs 1 ist ein Abdichtglied 13 radial außerhalb auf der Funktionslage 9, d.h. auf der Seite der äußeren Materiallage 3, angeordnet. Dieses Abdichtglied 13 ist direkt mit der Funktionslage 9 ganzflächig verklebt. Die innere Materiallage 3 reicht bis in den Überlappungsbereich 11 und unterlegt somit die Funktionslage 9 auch im Bereich des darüber liegenden Abdichtglieds 13. Die äußere Materiallage 5 überlappt das Abdichtglied 13 hingegen nicht, sondern endet am in Fig. 1 oberen, seitlichen Rand 14 des Abdichtglieds 13. Dort ist das Abdichtglied 13 durch eine Naht 15 mit der äußeren Materiallage 5 verbunden. Diese Naht 15 stellt eine Kraftübertragung zwischen der äußeren Materiallage 5 und dem Abdichtglied 13 sicher und verhindert somit beispielsweise beim An- und Ausziehen des Handschuhes eine übermäßige Krafteinwirkung auf die Funktionslage 9.

Das Abdichtglied 13 (in Fig. 1 nur im Querschnitt gezeigt) ist ring- bzw. schlauchförmig ausgebildet und kann, wie in Fig. 1 dargestellt, einen leicht keilförmigen oder auch einfach einen rechteckigen Querschnitt aufweisen. Es besteht z.B. aus elastischem Silikon und ist an seiner zu der Funktionslage weisenden Seite ganzflächig und flüssigkeitsdicht mit dieser verklebt.

Das Abdichtglied 13 dient dazu, den Handschuh 1 gegen einen Ärmel 17 einer Jacke (nicht gezeigt) abzudichten. Der Ärmel 17 in dem Beispiel aus Fig. 1 besteht in seinem Endbereich aus einer elastischen, wasserdichten Materiallage 19. Diese kann entweder ein Teil des den Ärmel bildenden Materials sein. Alternativ kann der Ärmel beispielsweise auch aus einer wasserdichten, atmungsaktiven Mehrlagen-Laminatstruktur aufgebaut sein, an die in dem Endbereich eine einlagige Stulpe beispielsweise aus Silikon angeklebt ist.

Im Überlappungsbereich 11 überlappt der Ärmel 17 den Handschuh 1. Die Materiallage 19 des Ärmels 17 liegt in diesem Überlappungsbereich an dem Abdichtglied 13 des Handschuhs 1 eng und wasserdicht an. Dadurch wird eine Abdichtung des Handschuhs 1 gegenüber dem Ärmel 17 bewirkt.

Sowohl die Stulpe 10 des Handschuhes 1 als auch der Endbereich des Ärmels 17 weisen im Überlappungsbereich 11 eine solche Elastizität und einen solchen Umfang auf, dass sie einerseits problemlos über die Hand des Trägers gezogen werden können, sich andererseits aber anschließend an das Handgelenk des Trägers anschmiegen und sich an diesem abstützen. Somit kann ein radial nach innen wirkender Druck des Ärmels im Überlappungsbereich 11 von dem durch das Handgelenk abgestützten Abdichtglied 13 des Handschuhes aufgenommen werden.

Fig. 2 zeigt einen Querschnitt einer Ausführungsform des erfindungsgemäßen Bekleidungsstücks (wiederum am Beispiel einer Verbindung eines Handschuhes 1 mit einem Ärmel 17) in einem Bereich rund um den Überlappungsbereich 11. Wiederum ist das an die Funktionslage 9 angeklebte Abdichtglied 13 durch eine Naht 15 mit der oberen Materiallage 5 verbunden. In dem Überlappungsbereich 11 wird der Stulpenbereich des Handschuhs 1 durch den Ärmel 17 der Jacke überlappt. Der Ärmel 17 ist in diesem Fall mit mehreren Materiallagen, z.B. mit einem dreilagigen Laminat aufgebaut, welches eine äußere Materiallage 19, eine innere Materiallage 23 und eine zwischen diesen beiden Lagen angeordnete flüssigkeitsdichte, wasserdampfdurchlässige Funktionslage 21 aufweist. Ähnlich wie an dem Stulpenbereich des Handschuhs 1 ist auch an dem Endbereich des Ärmels 17 ein Abdichtglied 25 angeordnet. Die innere Lage 23 des Ärmels 17 überlappt das Abdichtglied 25 nicht und ist mit diesem am Rand bündig verklebt und zusätzlich über eine Naht 27 vernäht. Die beiden Abdichtglieder 13, 25 des Handschuhs bzw. des Ärmels sind derart ausgebildet, dass sie, wenn der Ärmelendbereich über den Stulpenbereich des Handschuhs übergezogen ist, einander kontaktieren. Da die Abdichtglieder 13, 25 aus einem flüssigkeitsdichten, elastischen Material bestehen, bilden sie in dem Abdicht-Teilbereich 29 eine flüssigkeitsdichte Abdichtung zwischen dem Handschuh und dem Ärmel.

Um diese Abdichtung auch bei einem höheren Wasserdruck aufrecht zu erhalten und um gleichzeitig den Druck auf das Handgelenk des Trägers zu reduzieren, ist, wie bei der dargestellten Ausführungsform, der Handschuh im Abdicht-Teilbereich 29 mit einem Stützring 31 versehen. Dieser Stützring 31 ist radial innerhalb des Abdichtgliedes 13 in einem Bereich des Abdichtglieds 13 des Handschuhs 1 angeordnet und weist eine höhere Steifigkeit als das Abdichtglied 13 auf. Der Stützring 31 weist einen Umfang auf, der groß genug ist, dass der Träger mit seiner Hand durch den Stützring 31 hindurch in den Handschuh schlüpfen kann. Der Stützring 31 dient dazu, die radial nach innen gerichtete Kraft, die der Ärmel 17 in dem Überlappungsbereich 11 auf den Stulpenbereich des Handschuhs 1 überträgt, zumindest teilweise aufzunehmen. Dadurch kann ein höherer Anpressdruck zwischen den Abdichtgliedern 13, 25 realisiert werden, ohne einen unangenehmen Druck auf das Handgelenk des Träger auszuüben.

Um den Anpressdruck zwischen den beiden Abdichtgliedern 13, 25 weiter erhöhen zu können, kann der Ärmel radial außerhalb des Abdichtglieds 25 und der äußeren Materiallage 19 mit einem Klettverschluss 33 ausgestattet werden. Dieser Klettverschluss 33 umschließt den Abdicht-Teilbereich ringförmig und gestattet eine Einstellung des Umfangs des Ärmels im Abdicht-Teilbereich. Damit kann ein Anpressdruck zwischen den Dichtgliedern 13, 25 reguliert werden.

Figur 3 stellt einen Querschnitt eines weiteren erfindungsgemäßen Bekleidungsstückes in Form eines Handschuhs 1 dar. Zwischen der inneren Materiallage 3 und der Funktionslage 9 ist ein Stützring 31' angeordnet. Dieser Stützring 31' befindet sich radial innerhalb des Abdichtgliedes 13 und ist sowohl mit der Funktionslage 9 als auch mit der inneren Materiallage 3 verklebt. Der Stützring 31' weist eine radial nach innen, d.h. weg von dem mit diesem Bekleidungsstück zu verbindenden zweiten Bekleidungsstück gewölbte Form auf. Aufgrund seiner Elastizität schmiegt sich das Abdichtglied 13 an die Form des Stützgliedes 31' an und ist somit gegen ein axiales Verrutschen gesichert. Kräfte, die auf das Abdichtglied 13 ausgeübt werden, müssen somit nicht mehr ausschließlich durch die Verklebung des Abdichtgliedes 13 mit der Funktionslage 9 bzw. mit der äußeren Materialschicht 5 aufgenommen werden, sondern übertragen sich auch auf das Stützglied 31' und die damit verbundene innere Materiallage 3.

In Figur 3 ist ferner der Endbereich eines Ärmels 17 dargestellt. Der Ärmel ist wiederum dreilagig mit einer äußeren Materiallage 19, einer inneren Materiallage 23 und einer dazwischen angeordneten Funktionslage 21 ausgebildet. An ihrem Ende können diese, beispielsweise in einer Laminatstruktur verbundenen Materiallagen einmal nach innen umgeklappt und durch eine Naht 45 mit einer Stulpe 41 verbunden. Die Stulpe 41 besteht aus einem wasserdichten, elastischen Material wie etwa Gummi oder Silikon. Die Stulpe 41 verjüngt sich in dem Überlappungsbereich 11 zwischen dem Handschuh 1 und dem Ärmel 17 und liegt aufgrund ihrer Elastizität dichtend an dem Abdichtglied 13 des Handschuhs 1 an. Damit die Stulpe 41 noch fester an dem Abdichtglied 13 anliegt und quasi in dessen gewölbte Struktur einrastet, kann sie in ihrem Endbereich mit einer Wulst 42 versehen sein.

Um ein Eindringen von Wasser im Bereich der Verbindung zwischen der Ärmelstulpe 41 und der Laminatstruktur 19, 21, 23 des Ärmels 17 zu verhindern, wird ein Abdichtband 43 wasserdicht mit der Ärmelstulpe 41 und der Laminatstruktur 19, 21, 23 verklebt.

In den Figuren 4a und 4b sind verschiedene Ausführungsformen des Abdichtglieds 13 im Querschnitt dargestellt.

In der in Fig. 4a dargestellten Ausführungsform ist das Abdichtglied 13a mit einer Sägezahn-Struktur ausgebildet. Die Sägezahn-Struktur weist flache Flanken 35 und steile Flanken 37 auf. Dadurch ermöglicht eine solche Sägezahn-Struktur, dass die Überlappungsbereiche zweier miteinander zu verbindender Bekleidungsstücke einerseits einfach übereinander geschoben werden können. Sofern beide Bekleidungsstücke jeweils mit Abdichtgliedern vorgesehen sind, welche vorteilhafter Weise zueinander komplementäre Sägezahnstrukturen aufweisen, können andererseits die beiden in den Überlappungsbereichen angeordneten Abdichtglieder 13a mit ihrer Sägezahnstruktur besonders gut geeignet ineinander greifen, um ein anschließendes, ungewolltes Abrutschen der beiden Bekleidungsstücke voneinander zu verhindern.

Fig. 4b zeigt ein Abdichtglied 13b, welches mit einer Dichtlippe 39 ausgebildet ist. Diese Dichtlippe 39 erstreckt sich verjüngend radial nach außen. Durch ihre verjüngende Form weist die Dichtlippe 39 an ihrem radial äußeren Ende eine erhöhte Flexibilität auf. Dadurch wird eine gute Abdichtwirkung gegenüber einem über das Abdichtglied 13b übergestülpten Überlappungsbereich eines zweiten Bekleidungsstücks erreicht.

Es soll angemerkt werden, dass die einzelnen Merkmale der zuvor beschriebenen Ausführungsformen auf vielfältige Weise miteinander kombiniert werden können, ohne vom Gedanken und dem Umfang der Erfindung abzurücken.

Die Erfindung erstreckt sich dabei auch auf Kleidungsanordnungen, welche aus zwei erfindungsgemäß ausgestalteten Bekleidungsstücken bestehen. Dabei werden die Abdichtglieder der jeweiligen Bekleidungsstücke vorteilhafterweise derart ausgebildet, dass sie abdichtend zusammenwirken, leicht verbindbar sind und ein ungewolltes Abrutschen voneinander hemmen. Dies kann, wie zuvor beschrieben, durch entsprechende geometrische Ausbildung der Abdichtglieder, durch den Einsatz von Stützringen und/oder Klettverschlüssen sowie eine geeignete Materialwahl für die jeweiligen Teile erreicht werden.

In Fig. 5 ist eine Ausführungsform eines Handschuhes teilweise dreidimensional dargestellt. Ein Innenhandschuh 6 weist in diesem Fall ein Zweilagenlaminat aus einer Funktionslage und einer Futterlage auf. Die Verklebung der Funktionslage 9 mit dem Abdichtglied 13 in dem nicht von der äußeren Materiallage 5 bedeckten Bereich wurde nicht veranschaulicht. Die äußere Materiallage 5 ist in dieser Ausführungsform mit dem Abdichtglied 13 an dessen axial äußeren Enden durch Nähte 15, 16 vernäht. Es wurden in Fig. 5 ferner zwei alternativ verwendbare Abdichtglieder 13, 13' mit unterschiedlichen Querschnittsgeometrien dargestellt.

Bei der in Fig. 6 dargestellten Ausführungsform des Überlappungsbereichs einer Handschuhstulpe ist das Abdichtglied 13 mit der Außenseite der Funktionslage 9 mittels einer flüssigkeitsdichten Klebstoffschicht 61 flüssigkeitsdicht verbunden. Ansonsten besteht Übereinstimmung mit vorausgehenden Ausführungsformen, wobei die äußere Materiallage 5 an dem zu dem Fingerbereich des Handschuhs weisenden axialen Ende des Dichtgliedes 13 aufhören kann oder sich an dem anderen axialen Ende des Dichtgliedes 13 fortsetzen kann (in Fig. 6 gestrichelt angedeutet).

Fig. 7 zeigt eine Ausführungsform des Überlappungsbereichs einer Handschuhstulpe für den Fall, dass der Jackenärmel, gegenüber welchem eine Abdichtung der Handschuhstulpe erreicht werden soll, nicht auf der Außenseite der Handschuhstulpe getragen werden soll, wie bei den zuvor gezeigten Ausführungsformen, sondern auf deren Innenseite. Daher befindet sich das Abdichtglied 13 auf der Innenseite der Funktionslage 9 und ist an dieser Stelle der Funktionslage kein Material der inneren Materiallage 9 vorhanden. Bei der dargestellten Ausführungsform hört die innere Materiallage 3 am oberen axialen Ende des Abdichtgliedes 13 auf und ist dort mit diesem Ende vernäht. Auch bei dieser Ausführungsform ist eine Fortsetzung des Materials der inneren Materiallage 3 am unteren axialen Ende des Abdichtgliedes 13 und/oder eine Verklebung des Abdichtgliedes 13 mit der Funktionslage 9 möglich, wie es schon im Zusammenhang mit den vorausgehenden Ausführungsformen beschrieben worden ist, worauf im Zusammenhang mit der Ausführungsform der Fig. 7 verwiesen werden kann.

Bei der in Fig. 7 gezeigten Ausführungsform befindet sich allerdings eine Dichtgegenfläche des Jackenärmels auf dessen Außenseite. Dies gilt auch für ein gegebenenfalls vorhandenes Gegenabdichtglied 25 auf der Außenseite des Jackenärmels 17. Ein Stützring an einem und/oder dem anderen der beiden gegeneinander abzudichtenden Bekleidungsstücke, die in Fig. 7 nicht gezeigt sind, kann auch vorgesehen werden.

Abschließend wird eine Ausführungsform eines Fertigungsverfahrens für ein erfindungsgemäßes Bekleidungsstück in Form eines Handschuhs erläutert:

Auf die konfektionierte innere Materiallage 3 wird ein Klebstoff nahezu vollständig auf die Handinnenfläche und auf den Handrücken einschließlich der Finger und des Daumens aufgebracht. Um im Fall der Verwendung einer nicht nur flüssigkeitsdichten sondern auch wasserdampfdurchlässigen Funktionslage deren Atmungsfähigkeit nicht zu blockieren, wird bei einer Ausführungsform des erfindungsgemäßen Herstellungsverfahrens zu einer flüssigkeitsdichten Verklebung führender Klebstoff diskontinuierlich, beispielsweise in Form eines Klebstoffpunktrasters oder einer in Netzform vorliegenden Klebstofflage, auf diese Materiallage 3 aufgebracht. Der Bereich 10 der Stulpe wird dabei ausgespart. Eine Funktionslage 9 wird über die innere Materiallage 3 gezogen. Dabei ist das überstehende Material der Funktionslage 9 so in die Finger- und Daumenbeugen zu ziehen, dass die Faltenbildung im Fingerspitzenbereich so gering wie möglich gehalten wird. In gleicher Weise wie auf die innere Materiallage 3 wird auf die Funktionslage 9 Klebstoff diskontinuierlich aufgebracht, jedoch lediglich bis zum vorderen Rand des Abdichtgliedes 13. Die äußere Materiallage wird wie folgt konfektioniert: die einzelnen Teile der äußeren Materiallage 5 des Handschuhs (z.B. permanent flammfestes Material des Handrückes, Leder der Handinnenseite, der Finger- und der Daumeninnenseite) werden durch Nähte miteinander verbunden. Ab dem Handgelenk in Richtung Unterarm wird ein ca. 6 cm breites, schlauchförmiges Abdichtglied 13 durch Nähte mit dem vorderen und hinteren Teil der äußeren Materiallage 5 verbunden. Der hintere Teil des Handschuhs 1 bzw. der Handschuhstulpe besteht aus dem gleichen Material wie der Handrücken.

Die innere Materiallage 3 mit der daran angeklebten Funktionslage 9 wird über eine künstliche, beheizbare Handform gezogen. Darüber wird dann die äußere Materiallage 5 gezogen. Dabei ist darauf zu achten, dass die Lagen passgenau überlagert werden.

Die drei Handschuhlagen werden dann mittels der künstlichen Handform beheizt, um durch Aktivieren des Klebstoffs eine dauerhafte, verschiebefeste Verbindung zu erreichen.

Der nicht verklebte Teil der äußeren Lage 5 des Handschuhs (Stulpe einschließlich Abdichtglied 13) wird nach vorne gestülpt, wodurch die Funktionslage 9 und die innere Materiallage 3 freiliegen. Auch die Funktionslage 9 wird nach vorne gestülpt. Die innere Materiallage 3 liegt dann frei und wird mit Kleber ringförmige bestrichen. Jetzt kann die in Falten zu legende Funktionslage 9 mit der inneren Materiallage 3 verbunden werden. Die äußere Materiallage 5 und das Abdichtglied 13 werden satt mit Kleber bestrichen, damit kein Wasser in die Falten der Funktionslage 9 eindringen und weiter in Richtung Stulpenende vordringen kann. Es muss sichergestellt werden, dass die gesamte Fläche des Abdichtgliedes 13 wasserdicht mit der Funktionslage 9 verbunden wird.

In die innere Materiallage 3 wird eine Dehnungsform bis zur Mittelhand eingeführt. Der Durchmesser der Dehnungsform muss der Einschlupföffnung für die Hand entsprechend. Dadurch ist gewährleistet, dass die Funktionslage 9 bei maximaler Dehnung nicht beschädigt wird. Die Dehnungsform wird aus der inneren Materiallage 3 entnommen, damit die äußere Materiallage 5 einschließlich des Abdichtgliedes 13, die Funktionslage 9 und die innere Materiallage 3 in die richtige Position gebracht werden können. Danach ist die Dehnungsform erneut in den Handschuh einzuführen, um einen engen Kontakt zwischen ringförmigem Abdichtglied 13, Funktionslage 9 und innerer Materiallage 3 im gedehnten Zustand zu erreichen. Schließlich werden die drei Lagen des Handschuhs am Stulpenende miteinander vernäht.

## Patentansprüche

1. Bekleidungsstück mit einer flüssigkeitsdichten Funktionslage (9), auf deren einer Seite eine äußere Materiallage (5) und auf deren anderer Seite eine innere Materiallage (3) angeordnet sind,
wobei das Bekleidungsstück (1) in einem Überlappungsbereich (11) mit einer ein ringförmiges Abdichtglied (13) aufweisenden Abdichtanordnung versehen ist, die ausgebildet ist zum flüssigkeitsdichten Abdichten gegen ein Gegenbekleidungsstück (17), wenn das Gegenbekleidungsstück (17) in einer das Bekleidungsstück überlappenden Weise angeordnet ist,
wozu in einem sich axial erstreckenden ringförmigen Teil des Überlappungsbereichs (11) des Bekleidungsstücks (1) die flüssigkeitsdichte Funktionslage (9) auf einer ihrer Seiten von der inneren Materiallage (3) bzw. der äußeren Materiallage (5) frei gehalten und dort mit dem ringförmigen Abdichtglied (13) der Abdichtanordnung (13; 13, 31; 13, 31') versehen ist, wobei das Abdichtglied (13) mit einem flüssigkeitsdichten Material aufgebaut ist,
und wobei das Abdichtglied (13) an einem ersten radialen Umfang an der Funktionslage (9) befestigt ist und an einem von der Funktionslage (9) radial abgelegenen zweiten radialen Umfang wenigstens eine für das abdichtende Anliegen an dem Gegenbekleidungsstück ausgebildete freie Abdichtfläche aufweist, die durch einen in sich geschlossenen Umfangsbereich gebildet und von Material der inneren Materiallage (3) bzw. der äußeren Materiallage (5) frei ist,
**dadurch gekennzeichnet, dass**
sowohl die äußere Materiallage (5) als auch die innere Materiallage (3) flüssigkeitsdurchlässig ist,
das Abdichtglied (13) an dem ersten radialen Umfang flüssigkeitsdicht mit der Funktionslage (9) verklebt ist und
die Abdichtanordnung im Bereich des Abdichtgliedes (13) einen Stützring (31; 31') zur radialen Abstützung des Abdichtglieds (13) aufweist.

2. Bekleidungsstück nach Anspruch 1, wobei das Abdichtglied (13) und der Stützring (31; 31') auf entgegengesetzten Seiten der Funktionslage (9) angeordnet sind.

3. Bekleidungsstück nach Anspruch 1 oder 2, wobei das Abdichtglied (13) über mindestens einen wesentlichen Teil seiner axialen Erstreckung flüssigkeitsdicht mit der Funktionslage (9) verbunden ist.

4. Bekleidungsstück nach einem der Ansprüche 1 bis 3, wobei das Abdichtglied (13) über seine gesamte axiale Erstreckung flüssigkeitsdicht mit der Funktionslage (9) verbunden ist,

5. Bekleidungsstück nach einem der Ansprüche 1 bis 4, wobei das Abdichtglied (13) auf der radial äußeren Seite der Funktionsschicht (9) angeordnet und mit der äußeren Materiallage (5) verbunden ist.

6. Bekleidungsstück nach einem der Ansprüche 1 bis 4, wobei das Abdichtglied (13) auf der radial inneren Seite der Funktionsschicht (9) angeordnet und mit der inneren Materiallage (5) verbunden ist.

7. Bekleidungsstück nach einem der Ansprüche 1 bis 6, wobei das Abdichtglied (13) mit einem elastischen Material aufgebaut ist.

8. Bekleidungsstück nach Anspruch 7, wobei das Abdichtglied (13) mit einem aus der Materialgruppe Silikon, Gummi, Kautschuk, Polyurethan und Latex ausgewählten Material aufgebaut ist.

9. Bekleidungsstück nach einem der Ansprüche 1 bis 8, wobei das Abdichtglied (13) einen keilförmigen Querschnitt aufweist.

10. Bekleidungsstück nach einem der Ansprüche 1 bis 9, wobei das Abdichtglied (13a) auf einer der Funktionsschicht (9) abgewandten Seite eine sägezahnförmige Geometrie aufweist.

11. Bekleidungsstück nach einem der Ansprüche 1 bis 10, wobei das Abdichtglied (13b) mit einer Dichtlippe (39) ausgebildet ist.

12. Bekleidungsstück nach einem der Ansprüche 1 bis 11, wobei die Funktionslage (9) mit einer flüssigkeitsdichten, wasserdampfdurchlässigen Membran aufgebaut ist.

13. Bekleidungsstück nach Anspruch 12, wobei die Membran mit einem aus der Materialgruppe Polyurethan, Polypropylen, Polyester, Polyetherester und Polytetrafluorethylen ausgewählten Material aufgebaut ist.

14. Bekleidungsstück nach Anspruch 13, wobei die Membran mit gerecktem, mikroporösem Polytetrafluorethylen aufgebaut ist.

15. Bekleidungsstück nach einem der Ansprüche 1 bis 14, wobei die äußere und die innere Materiallage (3, 5) je mit einem aus der Materialgruppe Leder und Textil ausgewählten Material aufgebaut ist:

16. Bekleidungsstück nach einem der Ansprüche 1 bis 15, wobei der Stützring (31, 31') eine größere Steifigkeit als das Abdichtglied (13) aufweist.

17. Bekleidungsstück nach Anspruch 16, wobei der Stützring (31') eine radial gewölbte Struktur aufweist, deren Wölbung weg gercichtet ist von derjenigen Seite des Abdichtgliedes (13), welches für das dichtende Anliegen des Gegenbekleidungsstücks vorgesehen ist.

18. Bekleidungsstück nach einem der Ansprüche 1 bis 17, wobei ein Umfang des Stützringes (31; 31') veränderbar ist.

19. Bekleidungsstück nach einem der Ansprüche 1 bis 18 in Form eines Handschuhs (1), wobei die ringförmige Abdichtanordnung (13; 13,31; 13,31') an einem Stulpenbereich des Handschuhes (1) angeordnet ist.

20. Kleidungsanordnung mit einem Bekleidungsstück (1) gemäß einem der Ansprüche 1 bis 19 und einem Gegenbekleidungsstück (17), wobei das Gegenbekleidungsstück in einem Überlappungsbereich (11), den das Bekleidungsstück (1) mit dem Gegenbekleidungsstück (17) bildet, mit einem elastischen, flüssigkeitsdichten Anschlußbereich vorgesehen ist, welcher dazu ausgelegt ist, sich an das ringförmige Abdichtglied (13) des Bekleidungsstückes (1) dichtend anzuschmiegen.

21. Verfahren zum Fertigen eines Bekleidungsstückes gemäß einem der Ansprüche 1 bis 19, umfassend die Schritte:
Bereitstellen einer ersten Materiallage (3) und einer zweiten Materiallage (5);
Bereitstellen einer flüssigkeitsdichten Funktionslage (9);
Bereitstellen einer ein flüssigkeitsdichtes, ringförmiges Abdichtglied (13) aufweisenden Abdichtanordnung (13; 13, 31; 13, 31');
wenigstens teilweises Überdecken der Funktionslage (9) mit der ersten Materiallage (3 oder 5);
wenigstens teilweises Überdecken der Funktionslage (9) mit der zweiten Materiallage (5 bzw. 3) außerhalb eines Abdichtbereiches;
ringförmiges Befestigen des Abdichtgliedes (13) an der Funktionslage (9) auf deren der zweiten Materiallage (5 bzw. 3) zugewandten Seite im Abdichtbereich;
wobei das Abdichtglied (13) an einem von der Funktionslage (9) radial abgelegenen radialen Umfang von Material der zweiten Materiallage (5 bzw. 3) frei gehalten wird;
**gekennzeichnet durch**
Bereitstellen der ersten Materiallage (3) und der zweiten Materiallage (5) in Form von flüssigkeitsdurchlässigen. Materiallagen;
Befestigen des Abdichtgliedes (13) an der Funktionslage (9) **durch** flüssigkeitsdichtes Verkleben des Abdichtgliedes (13) mit der Funktionslage (9); und
Anordnen eines das Abdichtglied (13) radial abstützenden Stützrings im Bereich des Abdichtgliedes (13).

22. Verfahren gemäß Anspruch 21, wobei das Verkleben des Abdichtgliedes (13) mit der Funktionslage (9) in einem elastisch gedehnten Zustand des Abdichtgliedes (13) durchgeführt wird.

23. Verfahren gemäß Anspruch 21 oder 22, wobei die Funktionslage (9) vor dem Verkleben mit dem Abdichtglied (13) im Abdichtbereich in Falten gelegt und ausreichend Klebstoff zwischen die Funktionslage (9) und das Abdichtglied (13) aufgetragen wird, um Hohlräume zwischen den Falten abzudichten.

## Claims

1. A clothing article with a liquid-tight functional layer (9), on one side of which an outer material layer (5) and on the other side of which an inner material layer (3) are arranged, whereby the clothing article (1) is provided with an overlapping area (11) with a sealing arrangement having a ring-shaped sealing element (13) designed for liquid-tight sealing against a mating clothing article (17) when the mating clothing article (17) is arranged to overlap the clothing article, for which purpose, in an axially extending ring-shaped part of the overlapping area (11) of clothing article (1), the liquid-tight functional layer (9) is held free on one of its sides from the inner material layer (3) or outer material layer (5) and is provided there with the ring-shaped sealing element (13) of the sealing arrangement (13; 13, 31; 13, 31'), whereby the sealing element (13) is constructed with a liquid-tight material and whereby the sealing element (13) is attached to the functional layer (9) on a first radial periphery and has at least one free sealing surface designed for sealing against the mating clothing article on a second radial periphery positioned radially away from the functional layer (9), which is formed by a closed peripheral area and is free of material on the inner material layer (3) or the outer material layer (5),
**characterized in that**
both the outer material layer (5) and the inner material layer (3) are liquid-permeable, the sealing element (13) is glued liquid-tight to the functional layer (9) on the first radial periphery and the sealing arrangement in the area of the sealing element (13) has a support ring (31; 31') for radial support of the sealing element (13).

2. A clothing article according to Claim 1, whereby the sealing element (13) and the support ring (31; 31') are arranged on the opposite sides of functional layer (9).

3. A clothing article according to Claim 1 or 2, whereby the sealing element (13) is connected to the functional layer liquid-tight over at least a significant part of its axial extent.

4. A clothing article according to one of Claims 1 through 3, whereby the sealing element (13) is connected liquid-tight to the functional layer (9) over its entire axial extent.

5. A clothing article according to one of Claims 1 through 4, whereby the sealing element (13) is arranged on the radial outer side of functional layer (9) and connected to the outer material layer (5).

6. A clothing article according to one of Claims 1 through 4, whereby the sealing element (13) is arranged on the radial inner side of the functional layer (9) and connected to the inner material layer (5).

7. A clothing article according to one of Claims 1 through 6, whereby the sealing layer (13) is constructed with an elastic material.

8. A clothing article according to Claim 7, whereby the sealing element (13) is constructed with a material chosen from the material group silicone, rubber, natural rubber, polyurethane, and latex.

9. A clothing article according to one of Claims 1 through 8, whereby the sealing element (13) has a wedge-shaped cross section.

10. A clothing article according to one of Claims 1 through 9, whereby the sealing element (13) has a sawtooth-shaped geometry on the side facing away from the functional layer (9).

11. A clothing article according to one of Claims 1 through 10, whereby the sealing element (13) is designed with a sealing lip (39).

12. A clothing article according to one of Claims 1 through 11, whereby the functional layer (9) is constructed with a liquid-tight membrane permeable to water vapor.

13. A clothing article according to Claim 12, whereby the membrane is constructed with a material chosen from the material group polyurethane, polypropylene, polyester, polyether ester, and polytetrafluoroethylene.

14. A clothing article according to Claim 13, whereby the membrane is constructed with expanded microporous polytetrafluoroethylene.

15. A clothing article according to one of Claims 1 through 14, whereby the outer and the inner material layers (3, 5) are each constructed with a material selected from the material group leather and textile.

16. A clothing article according to one of Claims 1 through 15, whereby the support ring (31, 31') has a greater rigidity than the sealing element (13).

17. A clothing article according to Claim 16, whereby the support ring (31') has a radially arched structure whose arch is directed away from the side of the sealing element (13) provided for sealing contact with the mating clothing article.

18. A clothing article according to one of Claims 1 through 17, whereby the periphery of the support ring (31; 31') is variable.

19. A clothing article according to one of Claims 1 through 18 in the form of a glove (1) whereby the ring-shaped sealing arrangement (13; 13, 31; 13, 31') is arranged on a cuff area of the glove (1).

20. A clothing arrangement with a clothing article (1) according to one of claims 1 through 19 and a mating clothing article (17), whereby the mating clothing article is provided with an elastic liquid-tight connection area in an overlapping area (11) that the clothing article (1) forms with the mating clothing article (17), which is designed to be sealed tightly to the ring-shaped sealing element (13) of the clothing article (1).

21. A method for producing a clothing article according to one of Claims 1 through 19 comprising the steps:
providing a first material layer (3) and a second material layer (5); providing a liquid-tight functional layer (9);
providing a sealing arrangement (13; 13, 31; 13, 31') having a liquid-tight ring-shaped sealing element (13);
at least partial overlapping of the functional layer (9) with a first material layer (3 or 5);
at least partial covering of the functional layer (9) with the second material layer (5 or 3) outside a sealing area;
ring-shaped attachment of the sealing element (13) to the functional layer (9) on the side facing the second material layer (5 or 3) in the sealing area;
whereby the sealing element (13) is held free on a radial periphery of the material of the second material layer (5 or 3) radially spaced from the functional layer (9);
**characterized by**
providing the first material layer (3) and the second material layer (5) in the form of a liquid-permeable material layer;
attaching the sealing element (13) to the functional layer (9) by liquid-tight gluing of the sealing element (13) to the functional layer (9); and
arranging a support ring supporting the sealing element (13) radially in the area of the sealing element (13).

22. A method according to Claim 21, whereby the sealing element (13) is glued to the functional layer (9) in an elastically expanded state of the sealing element (13).

23. A method according to Claim 21 or 22, whereby the functional layer (9), before being glued to sealing element (13), is positioned in the sealing area and sufficient adhesive is applied between the functional layer (9) and the sealing element (13) to seal the hollow spaces between the creases.

## Revendications

1. Un article vestimentaire comportant une couche fonctionnelle étanche aux liquides (9), avec d'un côté une couche externe de la matière (5) et de l'autre côté une couche interne de la matière (3) qui sont disposés de manière à ce que l'article vestimentaire (1) soit pourvu d'une zone de chevauchement (11) avec un système d'étanchéité ayant un organe d'étanchéité annulaire (13) conçu pour une jointure étanche aux liquides sur un article vestimentaire assemblé (17) alors que cet article vestimentaire assemblé (17) est effectué de manière à chevaucher l'article vestimentaire, et à cet effet, sur une partie annulaire de la zone de chevauchement, étendue au niveau de l'axe (11) de l'article vestimentaire (1), la couche fonctionnelle étanche aux liquides (9) est maintenue libre sur l'un de ses bords à partir de la couche interne de la matière (3) ou de la couche externe de la matière (5) et comporte à cet endroit l'organe d'étanchéité annulaire (13) du système d'étanchéité (13; 13, 31; 13, 31'), sur lequel l'organe d'étanchéité (13) est bâti à l'aide d'une matière étanche aux liquides et sur lequel l'organe d'étanchéité (13) est relié à la couche fonctionnelle (9) sur une première périphérie radiale et possède au moins une surface d'étanchéité libre qui est conçue pour assembler l'article vestimentaire sur une seconde périphérie radiale positionnée radialement à l'écart de la couche fonctionnelle (9) qui est formée par une zone périphérique fermée et ne comporte aucune matière sur la couche interne de la matière (3) ou sur la couche externe de la matière (5)
et se **caractérise par le fait**
**que** la couche externe de matière (5) et la couche interne de matière (3) sont perméables aux liquides, l'organe d'étanchéité (13) comporte une colle étanche aux liquides sur la couche fonctionnelle (9) de la première périphérie radiale et le système d'étanchéité de la zone de l'organe d'étanchéité (13) possède une bague de soutien (31; 31') permettant un soutien radial de l'organe d'étanchéité (13).

2. Conformément à la demande 1, l'article vestimentaire sur lequel sont disposés l'organe d'étanchéité (13) et la bague de soutien (31; 31') sur les bords opposés à la couche fonctionnelle (9).

3. Conformément à la Demande 1 ou 2, un article vestimentaire servant à relier l'organe d'étanchéité (13) à la couche fonctionnelle étanche aux liquides sur une partie importante de son étendue axiale au minimum.

4. Conformément à l'une des Demandes de 1 à 3, un article vestimentaire servant à relier un organe d'étanchéité (13) à une couche fonctionnelle étanche aux liquides (9) sur toute son étendue axiale.

5. Conformément à l'une des Demandes de 1 à 4, un article vestimentaire sur lequel un organe d'étanchéité (13) est disposé sur le bord externe radial de la couche fonctionnelle (9) et est relié à la couche externe de matière (5).

6. Conformément à l'une des Demandes de 1 à 4, un article vestimentaire sur lequel un organe d'étanchéité (13) est disposé sur le bord interne radial de la couche fonctionnelle (9) et est relié à la couche interne de matière (5).

7. Conformément à l'une des Demandes de 1 à 6, un article vestimentaire sur lequel la couche d'étanchéité (13) a été bâtie à l'aide d'un élastique.

8. Conformément à la Demande 7, un article vestimentaire sur lequel un organe d'étanchéité (13) a été bâti à l'aide d'une matière choisie à partir d'un groupe de matériaux en silicone, caoutchouc, caoutchouc naturel, polyuréthane et latex.

9. Conformément à l'une des Demandes de 1 à 8, un article vestimentaire sur lequel un organe d'étanchéité (13) possède une section en forme de coin.

10. Conformément à l'une des Demandes de 1 à 9, un article vestimentaire sur lequel l'organe d'étanchéité (13) possède une géométrie en forme de dent de scie sur le bord opposé à la couche fonctionnelle (9).

11. Conformément à l'une des Demandes de 1 à 10, un article vestimentaire sur lequel l'organe d'étanchéité (13) est conçu avec une lèvre d'étanchéité (39).

12. Conformément à l'une des Demandes de 1 à 11, un article vestimentaire sur lequel la couche fonctionnelle (9) est construite avec une membrane étanche aux liquides et perméable à la vapeur d'eau.

13. Conformément à la Demande 12, un article vestimentaire sur lequel la membrane est construite avec une matière choisie à partir d'un groupe de matériaux en polyuréthane, polypropylène, polyester, polyéther ester et polytétrafluoroéthylène.

14. Conformément à la Demande 13, un article vestimentaire sur lequel la membrane est constuite avec du polytétrafluoroéthylène microporeux expansé.

15. Conformément à l'une des Demandes de 1 à 14, un article vestimentaire sur lequel les couches externes et internes de matières (3, 5) sont toutes construites avec un matériau sélectionné à partir d'un groupe de matériaux en cuir et en textile.

16. Conformément à l'une des Demandes de 1 à 15, un article vestimentaire sur lequel la bague de soutien (31, 31') possède une plus grande rigidité que l'organe d'étanchéité (13).

17. Conformément à la Demande 16, un article vestimentaire sur lequel la bague de soutien (31') possède une structure courbée radialement et dont la courbure dirigée à l'opposé du bord de l'organe d'étanchéité (13) fourni pour le contact étanche avec l'article vestimentaire assemblé.

18. Conformément à l'une des Demandes de 1 à 17, un article vestimentaire sur lequel la périphérie de la bague de soutien (31; 31') est variable.

19. Conformément à l'une des Demandes de 1 à 18, un article vestimentaire sous la forme d'un gant (1) sur lequel l'organe d'étanchéité annulaire (13; 13, 31; 13, 31') est disposé sur une zone de la manchette du gant (1).

20. Un agencement vestimentaire avec un article vestimentaire (1) conformément à l'une des demandes de 1 à 19 et un article vestimentaire assemblé (17), sur lequel l'article vestimentaire assemblé comporte une zone de raccordement élastique, étanche aux liquides sur une zone de chevauchement (11) formée par l'article vestimentaire (1) avec l'article vestimentaire assemblé (17) et qui est conçue pour être assemblée étroitement à l'organe d'étanchéité annulaire (13) de l'article vestimentaire (1).

21. Une méthode de fabrication d'un article vestimentaire conformément à l'une des demandes de 1 à 19 comprenant les étapes suivantes:
Apportant une première couche de matière (3) et une seconde couche de matière (5);
Apportant une couche fonctionnelle étanche aux liquides (9);
Apportant un système d'étanchéité (13; 13, 31; 13, 31') comportant un organe d'étanchéité annulaire étanche aux liquides (13);
Au moins un chevauchement partiel de la couche fonctionnelle (9) avec une première couche de matière (3 ou 5);
Au moins une couverture partielle de la couche fonctionnelle (9) avec la seconde couche de matière (5 ou 3) en dehors d'une zone d'étanchéité; Attache annulaire de l'organe d'étanchéité (13) à la couche fonctionnelle (9) sur le bord opposé à la seconde couche de matière (5 ou 3) dans la zone d'étanchéité;
Par lequel l'organe d'étanchéité (13) est maintenu libre sur une périphérie radiale du matériau de la seconde couche de matière (5 ou 3) à espacement radial par rapport à la couche fonctionnelle (9);
**Caractérisé par**
L'apport d'une première couche de matière (3) et de la seconde couche de matière (5) sous la forme d'une couche de matière perméable aux liquides; Assemblant l'organe d'étanchéité (13) à la couche fonctionnelle (9) par un encollage résistant aux liquides de l'organe d'étanchéité (13) de la couche fonctionnelle (9) et,
Disposant une bague de soutien pour soutenir l'organe d'étanchéité (13) de manière radiale dans la zone de l'organe d'étanchéité (13).

22. Une méthode se rapportant à la Demande 21, par laquelle l'organe d'étanchéité (13) est encollé à la couche fonctionnelle (9) dans un état élastiquement expansé de l'organe d'étanchéité (13).

23. Une méthode se rapportant à la Demande 21 ou 22 par laquelle la couche fonctionnelle (9), avant d'être encollée à l'organe d'étanchéité (13), est positionnée dans la zone d'étanchéité et que suffisamment d'adhésif est appliqué entre la couche fonctionnelle (9) et l'organe d'étanchéité (13) de manière à coller les espaces vides entre les plis.
